# EUROPÄISCHE PATENTSCHRIFT

(11) **EP 0 223 168 B1**
(45) Veröffentlichungstag und Bekanntmachung des Hinweises auf die Patenterteilung: **11.07.1990**
(21) Anmeldenummer: 86115497.9
(22) Anmeldetag: 08.11.1986
(51) Int. Cl.: H05B 3/68, H05B 3/70

(54) **Elektrokochplatte sowie Vorrichtung für deren Anschluss**
Electrical cooking plate and device for its connection
Plaque de cuisson électrique et dispositif pour sa connexion

(30) Priorität: 16.11.1985 DE 3540815
(43) Veröffentlichungstag der Anmeldung: 27.05.1987
(73) Patentinhaber: E.G.O. Elektro-Geräte Blanc u. Fischer, D-75032 Oberderdingen (DE)
(72) Erfinder: Kicherer, Robert, D-7519 Oberderdingen (DE)
(74) Vertreter: Patentanwälte Ruff, Beier, Schöndorf und Mütschele

(56) Entgegenhaltungen:
- EP-A- 0 102 015
- EP-A- 0 113 923
- DE-A- 2 442 717
- DE-A- 2 933 349
- FR-A- 2 371 118
- US-A- 2 001 995
- US-A- 4 029 896

## Beschreibung

Die Erfindung betrifft eine Elektrokochplatte nach dem Oberbegriff des Patentanspruches 1.

Bei Elektrokochplatten besteht einerseits das Bedürfnis nach einer kompakten Stapelung für die Lagerung und den Transport und andererseits soll die Elektrokochplatte möglichst einfach, nämlich insbesondere weitestgehend automatisiert, an einer Herdmulde befestigt und sicher an die Geräteleitungen angeschlossen werden können. Die Elektrokochplatte wird dabei in eine Montageöffnung der Herdmulde eingesetzt, gegenüber dem Rand dieser Montageöffnung gegen Auflagekräfte abgestützt und an der Unterseite der Herdmulde an die Geräteleitungen angeschlossen. Die Weite der Montageöffnung ist meist nur geringfügig größer als die größte Weite des in sie eingreifenden Teiles des Kochplattenkörpers, die im Bereich eines äußeren, ringförmigen Guß-Flanschrandes des Kochplattenkörpers gegeben ist. Für die, insbesondere automatische, Stapelung der Kochplatte ist es dabei wesentlich, daß die Unterseite der Kochplatte für eine Stapelung geeignet ist, was jedoch meist dazu führt, daß die Anschluß-Abschnitte für den Anschluß der Geräteleitungen verhältnismäßig schwer zugänglich sind. Für die Montage der Kochplatte, die zweckmäßig in verkehrter bzw. in Kopflage, also mit unten liegender Kochplatte und oben liegender Herdmulde, erfolgt, ist es wesentlich, wie derjenige Teil der Kochplatte gestaltet ist, welcher durch die Montageöffnung in die Herdmulde eingeführt werden muß. Weist dieser Teil über den Außenumfang der Kochplatte vorstehende Glieder, insbesondere Anschlußabschnitte oder flexible Anschluß-Leitungen, auf, so kann für die Montage ein Schrägstellen der Kochplatte gegenüber der Herdmulde erforderlich sein, was die Montage, insbesondere im Falle von deren Automatisierung, erschweren kann. Sind die Anschluß-Abschnitte dagegen nur durch kurze, über das Isolierstück vorstehende Stummel gebildet, so ist zwar ein einfaches Einführen der Kochplatte in die Herdmulde möglich, jedoch kann der Zugriff zum Anschluß der Geräteleitungen verhältnismäßig kompliziert sein.

Durch die EP-A2-0 113 923 ist eine Elektrokochplatte der gattungsgemäßen Art bekanntgeworden, bei welcher die Anschluß-Abschnitte nur durch kurze, über das Isolierstück vorstehende Stummel gebildet sind, die entweder in Gebrauchslage vertikal nach unten abstehen oder unter einem kleinen Winkel in Richtung zum Zentrum des Kochplattenkörpers abgewinkelt sind. Dadurch ist der Zugriff zum Anschluß der Geräteleitungen verhältnismäßig kompliziert, insbesondere dann, wenn der Anschluß durch eine Schweißverbindung erfolgen soll.

Durch die EP-A2-0 102 015 ist eine Elektrokochplatte mit flexiblen Anschluß-Abschnitten bekanntgeworden, was insbesondere die Montage bzw. das Einsetzen der Kochplatte in der Herdmulde beispielsweise durch einen automatisierten Arbeitsvorgang erschwert. Durch die DE-A1-2 422 717 ist auch eine Elektrokochplatte bekanntgeworden, an deren Unterseite ein über den Außenumfang vorstehender Anschlußstück befestigt ist, an welchen die Anschlußleitungen der Heizwiderstände angeschlossen sind. Auch in diesem Fall muß die Elektrokochplatte mit über den Außenumfang vorstehenden Teilen montiert werden.

Der Erfindung liegt die Aufgabe zugrunde, eine Elektrokochplatte der beschriebenen Art zu schaffen, welche bei einfachem Aufbau eine automatische Handhabung, insbesondere in Bezug auf die Stapelung, gewährleistet.

Diese Aufgabe wird erfindungsgemäß durch die Merkmale des Patentanspruches 1 gelöst. Da die äußeren Abschnite der Anschlußleitungen in der Transport- und Montagestellung von oben bis höchstens etwa an die Unterseite der Kochplatte reichen, ist die Kochplatte dafür geeignet, daß sie, beispielsweise unter Zwischenlage einer mit Schaumstoff-Folie beschichteten Pappe oder eines ähnlich flächigen Körpers mit gleichartigen bzw. gleichen Kochplatten übereinander gestapelt werden kann, und zwar derart, daß übereinander liegende Kochplatten achsgleich zueinander angeordnet sind. Dabei können die Kochplatten abwechselnd mit ihren Kochflächen und ihren Unterseiten aufeinander abgestützt sein oder sie können in besonders vorteilhafter Weise in gleicher Orientierung so gestapelt sein, daß jeweils benachbarte Kochplatten mit einer Kochfläche und einer Unterseite einander zugekehrt sind, wobei in jedem Fall zweckmäßig die unterste Kochplatte mit nach unten weisender Kochfläche angeordnet ist. Gemäß der Erfindung wird die Montage wesentlich dadurch vereinfacht, daß in Transport- und Montagestellung die Anschlußabschnitte der Anschlußleitungen in Ansicht auf den Kochplattenkörper höchstens bis an dessen Außenumfang, insbesondere höchstens bis an den Innenumfang eines äußeren Flanschrandes des Kochplattenkörpers reichen und in eine nach stehende Anschlußstellung überführbar sind.

Da die Anschlußabschnitte aus der Transport-und Montagestellung nach dem Einsetzen der Kochplatte in die Herdmulde in die Anschlußstellung überführbar sind, in welcher sie über den Außenumfang und/oder die Unterseite der Kochplatte vorstehen, sind sie für den Anschluß sehr leicht zugänglich. In dieser Anschlußstellung bilden die Anschlußabschnitte zweckmäßig zur Außenseite der Kochplatte annähernd parallel gerichtete, eigensteife, aber federnd bewegliche und im wesentlichen gerade Stck- bzw. Anschlußstifte, die vorzugsweise wenigstens von einem Gelenk bzw. von der Durchführung durch das Isolierstück einteilig ausgebildet sind und über den Außenumfang der Kochplatte verhältnismäßig weit vorstehen können. Die dann nur unter Aufwendung verhältnismäßig großer Biege- bzw. Knickkräfte verformbaren, nicht flexiblen Anschlußabschnitte können in ihrer Anschluß- stellung vom Außenumfang der Kochplatte her, beispielsweise in einer Steckbewegung, an die Geräteleitungen angeschlossen werden, wobei sie eventuelle geringe Lageabweichungen gegenüber den Anschlußgliedern durch ihre federnde Beweglichkeit ausgleichen.

Insbesondere, wenn die Transport- und Montagestellung der Anschlußabschnitte dieselbe Stellung wie eine Anschlußstellung ist, ist es zweckmäßig, wenn für den zwischen dem Isolierstück und dem Außenumfang des Kochplattenkörpers liegenden Teil des Anschlußabschnittes in der Unterseite des äußeren Flanschrandes und/oder der Abdeckung eine, insbesondere nutförmige, Aufnahmevertiefung vorgesehen ist, so daß der Anschlußabschnitt zwar über den Außenumfang der Kochplatte vorstehen kann, nicht jedoch über die Unterseite der Kochplatte vorsteht und daher auch die Stapelfähigkeit in keiner Weise beeinträchtigt. Aus der in die Aufnahmevertiefung eingreifenden Stellung kann der Anschlußabschnitt von der Unterseite der Kochplatte in eine schräge Lage oder in eine zur Unterseite der Kochplatte rechtwinklige Lage weggebogen und dadurch in eine bevorzugte Anschlußstellung überführt werden. Die Anschlußabschnitte können dabei auch so angeordnet werden, daß sie unter dem Stapeldruck rückfedernd in die Aufnahmevertiefung gedrückt werden und bei Freigabe vom Stapeldruck federnd über die Unterseite der Kochplatte hervortreten. Durch die erfindungsgemäße Ausbildung kann auch in vorteilhafter Weise den Nachteilen Rechnung getragen werden, die dadurch entstehen, daß beim Betrieb der Kochplatte in unmittelbarer Nähe von deren Unterseite verhältnismäßig hohe Temperaturen auftreten, welche sowohl die Anschluß-Verbindungen als auch die Geräteleitungen beeinträchtigen bzw. beschädigen können. Diese Temperaturgrade nehmen bereits mit relativ geringen Entfernungen von der Unterseite der Kochplatte erheblich ab, weshalb durch die erfindungsgemäße Ausbildung die Anschluß-Verbindungen und die Geräteleitungen in einen Bereich verlegt werden können, in welchem keine zu hohen Temperaturen auftreten. Die Anschlußleitungen selbst dagegen werden über ihre gesamte Länge so gestaltet, daß sie gegen die hohen Temperaturen beständig sind.

Die der Erfindung zugrunde liegende Aufgabe kann in vorteilhafter Weise für sich auch dadurch gelöst werden, daß ein gemeinsames Anschlußstück für alle Anschlußabschnitte vorgesehen ist, das gesonderte, an einem Isolierkörper nebeneinander angeordnete Anschlußglieder und im Bereich von deren vorderen Enden liegende Einfädel-Führungsmittel für die Anschlußstifte aufweist, so daß auch bei automatisierter Montage auf einfache Weise eine langegerechte Verbindung zwischen Anschluß-Abschnitten und Anschlußstück bzw. den mit diesen verbundenen Geräteleitungen gewährleistet ist. Das Anschlußstück trägt also vor der endgültigen Verbindung bzw. vor Erreichen seiner Endlage zur lagegerechten Ausrichtung der Anschluß-Abschnitte bei. Hierzu können einerseits am Isolierkörper und andererseits an den Anschluß-Gliedern oder an beiden Teilen Leitflächen vorgesehen sein, die zweckmäßig so angeordnet sind, daß sie in mindestens zwei Koordinatenrichtungen ausrichtend wirken.

In weiterer Ausgestaltung der Erfindung weist das Anschlußstück gegenüber den Anschlußgliedern isolierte Verbindungs- bzw. Ausrichtglieder zum unmittelbaren Eingriff in die Kochplatte auf, so daß auf einfache Weise eine genaue Lageausrichtung und ggf. eine unmittelbar tragende Verbindung des Anschlußstückes gegenüber der Kochplatte erzielt werden kann. In seiner Anschlußstellung steht der Isolierkörper zweckmäßig mit einem größeren Teil seiner Gesamtlänge über den Außenumfang der Kochplatte vor, so daß die an sein äußeres Ende anschließenden Geräteleitungen verhältnismäßig weit von der Kochplatte entfernt sind und daher nicht besonders temperaturbeständig ausgebildet werden müssen.

Die Anschluß-Abschnitte können vor der Montage auch durch ein gesondertes Zentrierglied gegenüber der Kochplatte lagegerecht ausgerichtet sein, wobei dieses Zentrierglied im Abstand von der Durchführung durch das Isolierstück an den Anschluß-Abschnitten angreift und zweckmäßig deren Enden wenigstens auf kurzer Länge frei vorstehend freiläßt. Das Zentrierglied, das aus einer Stapelstellung in eine Montagestellung überführbar sein kann, ist vorteilhaft so angeordnet, daß es beim Anschließen des Anschlußstückes die Anschluß-Abschnitte nach und nach auf derjenigen gesamten Länge freigibt, auf welcher diese in das Anschlußstück eingreifen.

Die mechanische sowie sicher elektrisch leitende Verbindung zwischen den Anschluß-Gliedern und den Anschluß-Abschnitten kann durch Widerstandsschweißen, Punktschweißen, Schutzgasschweißen und insbesondere durch berührungslose Schweißung, wie Laserschweißung, erfolgen. Sie kann aber auch durch Verquetschen des Anschlußgliedes, durch Klemmschrauben oder durch reine, ggf. wieder lösbare Steckverbindungen erfolgen, was inbesondere dann vorteilhaft ist, wenn Kochplatten ausgewechselt bzw. ersetzt werden müssen. In ähnlicher Weise sind die genannten Verbindungen auch zur Verbindung der Anschlußglieder mit den Geräteleitungen geeignet, wobei zur Anpassung an die jeweiligen Erfordernisse jede mögliche Kombination zwischen den genannten Arten der Verbindung mit den Geräteleitungen denkbar ist.

Die Gefahr, daß die Heizwiderstands-Anschluß- leitungen beim Stapeln der Kochplatte oder während der Montage durch Bewegen der Anschluß- Abschnitte im Innern der Kochplatte von ihrer Verbindung mit den Heizwiderständen abgerissen werden, kann wesentlich dadurch verringert werden, daß die inneren Abschnitte der Anschluß-Leitungen so gegenüber der Kochplatte gesichert sind, daß Bewegungen der Anschluß- Abschnitte nicht auf sie übertragen werden.

Die erfindungsgemäße Kochplatte ist insbesondere zur automatischen Stapelung sowie zur automatischen Montage mit Hilfe von Handhabungsautomaten (Roboter) geeignet. Hierzu weisen zweckmäßig sowohl die Kochplatte als auch das Anschlußstück bzw. dessen Isolierkörper jeweils mindestens ein Positionierglied auf, anhand welchem die Lage der Kochplatte bzw. des Anschlußstückes durch den Handhabungsautomaten genau erkannt und diese Lage gesichert werden kann.

Eine Vorrichtung zum Anbringen des Anschlußstückes an der Elektrokochplatte ist gemäß der Erfindung dadurch gekennzeichnet, daß ein Greifer vorgesehen ist, der das Anschlußstück in drei Koordinatenrichtungen gegenüber den AnschlußAbschnitten bewegt, um diese nacheinander mit den Leitflächen in Eingriff zu bringen, so daß sich auf einfache Weise eine genaue Ausrichtung der Anschluß- Abschnitte gegenüber dem Anschlußstück ergibt. Zusätzlich hierzu oder statt dessen kann es auch vorteilhaft sein, wenn eine Greif- und Ausrichteinrichtung für die Anschluß-Abschnitte vorgesehen ist, wobei vorzugsweise zwei Greifbacken vorgesehen sind, von denen mindestens eine eine kammartige Greiffläche mit Zentrierausschnitten für die Anschluß-Abschnitte aufweist. Die Zentrierausschnitte können in einfacher Weise prismenförmig, also beispielsweise V-förmig, begrenzt sein.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ausführungsbeispiele der Erfindung sind in den Zeichnungen dargestellt und werden im folgenden näher erläutert. In den Zeichnungen zeigen:
Fig. 1 eine erfindungsgemäße Elektrokochplatte im Querschnitt,
Fig. 2 einen Ausschnitt der Kochplatte gemäß Fig. 21 in Ansicht von unten,
Fig. 3 eine weitere Ausführungsform im Axialschnitt,
Fig. 4 eine weitere Ausführungsform einer Elektrokochplatte im Axialschnitt,
Fig. 5 die Anordnung gemäß Fig. 4 in Ansicht von unten,
Fig. 6 die Kochplatte gemäß Fig. 4, jedoch in angeschlossenem Zustand,
Fig. 7 die Anordnung gemäß Fig. 6 in Ansicht von unten,
Fig. 8 zwei weitere Ausführungsbeispiele in Dar- und 9 stellungen entsprechend Fig. 6,
Fig. 10 eine weitere Ausführungsform in einer Darstellung entsprechend Fig. 3,
Fig. 11 eine Kochplatte in Montage- und Anschlußstellung mit zugehörigem Anschlußstück,
Fig. 12 das Anschlußstück gemäß Fig. 11 in Ansicht von oben,
Fig. 13 einen Ausschnitt des Anschlußstückes in Ansicht auf das Anschlußende gemäß Fig. 11,
Fig. 14 einen Ausschnitt einer Anschlußleitung in vergrößerter Darstellung und in Seitenansicht,
Fig. 15 den Ausschnitt gemäß Fig. 14 in Draufsicht,
Fig. 16 eine weitere Ausführungsform eines Anschluß- und 17 stückes in Darstellungen entsprechend den Fig. 11 und 12,
Fig. 18 eine weitere Ausführungsform eines Anschlußstückes in geschnittener Seitenansicht,
Fig. 19 das Anschlußstück gemäß Fig. 18 in einer Darstellung entsprechend Fig. 12,
Fig. 20 das Anschlußstück gemäß Fig. 18 in Ansicht auf das Anschlußende,
Fig. 21 eine weitere Ausführungsform einer Kochplatte mit zugehörigem Anschlußstuck in Ansicht auf die Unterseite,
Fig. 22 eine weitere Ausführungsform eines Anschluß- und 23 stückes in Darstellungen entsprechend den Fig. 11 und 12,
Fig. 24 eine weitere Ausführungsform eines Anschluß- bis 26 stückes in Darstellungen entsprechend den Fig. 18 bis 20,
Fig. 27 eine weitere Ausführungsform eines Anschluß- bis 29 stückes in Darstellungen entsprechend den Fig. 11 bis 13,
Fig. 30 zwei weitere Ausführungsformen von Anschluß- bis 33 stücken in Darstellungen entsprechend den Fig. 11 und 12,
Fig. 34 eine weitere Ausführungsform eines Anschlußstückes in Seitenansicht,
Fig. 35 eine weitere Ausführungsform einer Kochplatte mit zugehörigem Anschlußstück in einer Darstellung entsprechend Fig. 11,
Fig. 36 die Anordnung gemäß Fig. 35 in Ansicht auf die Unterseite der Kochplatte,
Fig. 37 einen Ausschnitt der Fig. 35 in Längsansicht auf die Anschlußab schnitte,
Fig 38 ein erfindungsgemäßes Werkzeug zum Positionieren der Anschluß-Abschnitte der Elektrokochplatte bei deren Verbindung mit den Anschluß-Gliedern bzw. mit dem Anschlußstück in Ansicht und geöffneter Stellung,
Fig. 39 das Werkzeug gemäß Fig. 38 in geschlossenem Zustand,
Fig. 40 eine weitere Ausführungsform eines Werkzeuges in einer Darstellung entsprechend Fig. 38.

Die Elektrokochplatte 1 gemäß den Fig. 1 und 2 weist einen einteilig aus Guß bestehenden Kochplattenkörper 2 auf, dessen Oberseite eine ebene, im Zentrum mit einer Vertiefung versehene und daher ringförmige, jedoch von Durchbrüchen freie Kochfläche 3 bildet. Der beispielsweise kreisrunde Kochplattenkörper 2 bildet einen an die Kochfläche 3 anschließenden Umfangsbund 4, dessen Außenumfang die größte Weite bzw. den größten Durchmesser des Kochplattenkörpers 2 bestimmt und an dessen Unterseite ein gegenüber diesem Außenumfang geringfügig nach innen versetzter, mantel- bzw. schürzenförmiger Flanschrand 5 anschließt, dessen untere Stirnfläche die Unterseite des Kochplattenkörpers 2 bestimmt. Dieser äußere Flanschrand 5, der achssymmetrisch zur Mittelachse 6 der Elektrokochplatte 1 vorgesehen ist, steht nach unten über den zur Mittelachse 6 an ihn anschließenden Teil der Unterseite des Kochplattenkörpers 2 vor. In diesem Teil sind in spiralig um die Mittelachse 6 verlaufenden Nuten, die durch entsprechend spiralig verlaufende, rippenförmige Zwischenstege des Gußkörpers voneinander getrennt sind, ein, zwei oder mehr Heizwiderstände 7 in Form von Heizwendeln verlegt, die in eine mineralische verpreßte Isoliermasse gegenüber dem Kochplattenkörper 2 berührungsfrei eingebettet sind. Im radial inneren Bereich desjenigen Feldes, in welchem die Heizwiderstände 7 verlegt sind, ist dieses Feld von einem dem äußeren Flanschrand 5 entsprechenden inneren Flanschrand 70 des Gußkörpers begrenzt, wobei dieser Flanschrand 70 zweckmäßig weniger weit nach unten vorsteht als der äußere Flanschrand 5. Im Zentrum, also ggf. mit radialem Abstand innerhalb des inneren Flanschrandes 70, weist der Kochplattenkörper 3 einen über seine Unterseite annähernd so weit wie der Flanschrand 5 vorstehenden, mit einer Gewindebohrung versehenen Mittelzapfen 8 auf. Die Unterseite der Elektrokochplatte 1 bzw. des vom Flanschrand 5 umschlossenen Raumes ist mit einer Abdeckung 9 aus Blech verschlossen, welche mit einem äußeren Ringrand 10 an der unteren Stirnfläche des Flanschrandes 5 unter Spannung anliegt. Die durch ein deckelartiges Präge- bzw. Tiefziehteil gebildete Abdeckung 9, deren Außenumfang durch die etwa gleiche Weite wie der Außenumfang des Flanschrandes 5 aufweisende Kantenfläche des Ringrandes 10 gebildet ist, ist mit mindestens einer, insbesondere zwei oder mehr, außerhalb der Mittelachse 6 liegenden, in augenförmige Verbreiterungen des Flanschrandes 70 eingreifenden Schrauben 11 und Muttern gegen die Unterseite des Kochplattenkörpers 2 und damit gegen die Stirnflächen des Mittelzapfens 8 und des Flanschrandes 5 gespannt, wobei die Schrauben 11 so versenkt in Vertiefungen in der Unterseite der Abdeckung 9 liegen, daß die Schrauben 11 nicht über die im wesentlichen in einer Ebene, nämlich in der Ebene des Ringrandes 10, liegenden Bereiche der Unterseite der Abdeckung 9 vorstehen. Die Gewindebohrung des Mittelzapfens 8 ist durch eine Öffnung in der Abdeckung zugänglich und dient der Befestigung der Kochplatte in einer Herdmulde. Außer der genannten ebenen Unterseite weist die Abdekkung 9 ausschließlich Bereich auf, die an der Unterseite Vertiefungen bilden, also gegenüber dieser Unterseite nach oben zurückversetzt sind. Diese Bereiche sind insbesondere durch eine annähernd geschlossene, zum Ringrand 10 unmittelbar benachbart liegende ringnutförmige Vertiefung 12 sowie eine in Unteransicht annähernd rechteckförmig begrenzte Vertiefung 13 gebildet, die im Bereich der Unterbrechung der Ringnut 12 symmetrisch zu einer Axialebene 14 der Kochplatte liegt. An der Unterseite des Umfangsbundes 4 bzw. der durch diesen gebildeten unteren Ringschulter ist ein Tragring 15 aus Blech vorgesehen, der den Außenumfang des Flanschrandes 5 auf einem kleinen Teil seiner Höhe eng umgibt und zur Abstützung der Elektrokochplatte 1 auf dem Rand der Montageöffnung in einer Herdmulde o.dgl. dient. Der Tragring 15 kann im Querschnitt annähernd U-förmig sein, wobei sein äußerer Ringschenkel zweckmäßig im Querschnitt nach unten schräg nach außen verläuft.

Die Heizwiderstände 7 weisen an ihren Enden befestigte Endstifte 16 auf, die aus der Isolierbettung nach unten vorstehen und vollständig in dem Raum zwischen der Unterseite des Kochplattenkörpers 3 und der Abdeckung 9 liegen. An diesen Endstiften 16 sind die Enden von inneren Abschnitten 18 von Heizwiderstands-Anschlußleitungen 19 befestigt, wobei diese inneren Abschnitte 18 zwischen einem Isolierstück 20 und dem jeweils zugehörigen Endstift 16 im wesentlichen geradlinig bzw. parallel zur Kochfläche 3 mit Abstand zwischen der Unterseite des Kochplattenkörpers und der Abdeckung 9 verlaufen. Alle, im dargestellten Ausführungsbeispiel vier Anschlußleitungen 17 sind durch nebeneinanderliegende, zur Kochfläche 3 rechtwinklige Durchführungsöffnungen 21 im Isolierstück 20 nach unten aus der Kochplatte bzw. durch die Abdekkung 9 herausgeführt, wobei die Durchführungs- öffnungen 21 beiderseits der Axialebene 14 in einer zu dieser rechtwinkligen gemeinsamen Ebene liegen und das Isolierstück 20 annähernd symmetrisch zur Axialebene 14 ausgebildet ist. Die Abschnitte 18 sind unmittelbar benachbart zur Innenseite des Isolierstückes 20 bzw. zum zugehörigen, konisch erweiterten Ende der jeweiligen Durchführungsöffnung 21 etwa rechtwinklig abgewinkelt und können mit diesem abgewinkelten Abschnitt im wesentlichen spielfrei wenigstens in einem engen äußeren Abschnitt der jeweiligen Durchführungsöffnung 21 liegen. Unmittelbar benachbart zur Außenseite des Isolierstückes 20 bzw. im Anschluß an das äußere enge Ende der Durchführungsöffnung 21 ist die jeweilige Anschlußleitung 17 wiederum mit einer Abwinkelung 22 derart versehen, daß sie im Anschluß an diese Abwinkelung einen äußeren, geradlinigen Anschluß-Abschnitt 19 bildet, der parallel zur Axialebene 14 liegt und gegen den am nächsten beim Isolierstück 20 liegenden Bereich des Flanschrandes 5 gerichtet ist. Die Anschluß- leitungen 17 sind also im Bereich der Durchführung durch das Isolierstück 20 zum Teil annähernd U-förmig bzw. zum Teil Z-förmig abgewinkelt. Die Anschlußleitungen sind von der unmittelbaren Verbindung mit den Heizwiderständen bzw. deren Endstiften bis zu den Enden der Anschlußstifte durch einteilige, gebogene, temperaturbeständige Massiv-Drahtstücke, insbesondere aus Chrom-Nickel-Legierung, gebildet sind, die vorzugsweise unmittelbar an der Unterseite. des Isolierstückes abgewinkelt sind. Das zweckmäßig aus Steatit bestehende Isolierstück 20 durchsetzt eine es mit ihrer Begrenzung eng umgebende, fensterartige Öffnung 23 im zur Unterseite parallelen-Boden der Vertiefung 13 der Abdeckung 9 und ist mit einer Schulterfläche an der Innenseite des die Öffnung 23 umgebenden Randes der Abdeckung 9 abgestützt. Mit beiderseits der Durchführungs-Öffnungen 21 bzw. der Anschlußleitungen über ihre Innenseite vorstehenden Vorsprüngen 24 ist das Isolierstück 20 ferner an der Unterseite des Kochplattenkörpers 3 in demjenigen Bereich abgestützt, in welchem die Heizwiderstände 7 liegen. Die äußeren Enden der Durchführungsöffnungen 21 liegen in einem Bereich des Isolierstückes 20, der etwa in der Ebene des Bodens der Vertiefung 13 vorgesehen und von einem umlaufenden, vorspringenden Rand 26 umgeben ist, der jedoch nicht bis an die Unterseite der Abdeckung 9 vorsteht. In den Längsseiten dieses Randes 26 sind Ausschnitte 25 vorgesehen, wobei die Anschluß-Abschnitte 19 im Bereich des zugehörigen Ausschnittes 25 den Rand 26 rechtwinklig kreuzen. Im Anschluß an die Vertiefung 13 ist zwischen dieser und dem Ringrand 10 eine weniger tiefe Aufnahmevertiefung 27 in der Unterseite der Abdeckung 9 vorgesehen, welche über den Ringrand 10 im Bereich eines entsprechenden Ausschnittes im Flanschrand 5 reicht und in welchem die Anschluß-Abschnitte 19 derart liegen, daß sie nicht über die Unterseite der Abdeckung 9 vorstehen und ihre Enden über den Außenumfang des Flanschrandes 5 hinausreichen. In entspanntem Zustand liegen die Anschluß-Abschnitte 19 in einer gemeinsamen, zur Axialebene 14 bzw. zur Mittelachse 6 rechtwinkligen Ebene, die auch unter wenigen Winkelgraden derart zur Unterseite der Abdeckung 9 bzw. zur Kochfläche 3 geneigt liegen kann, daß die Anschluß-Abschnitte 19 sich zu ihren freien Enden von der Unterseite entfernen und mit diesen freien Enden im Abstand von der Unterseite der übrigen Kochplatte liegen. Alle Anschluß-Abschnitte 19 sind gleich lang bzw. so lang, daß ihre freien, quer zur gemeinsamen Ebene flachgedrückten Enden in einer gemeinsamen, zur Axialebene 14 rechtwinkligen Ebene liegen.

Die Kochplatte weist an ihrer Unterseite, nämlich in der unteren Stirnfläche des Flanschrandes 5, ein nicht näher dargestelltes Positionierglied in Form eines Ausschnittes auf, in welchem die Abdeckung 9 mit einem Nocken eingreift, der aus ihrem Ringrand 10 herausgeformt ist. Dadurch ist einerseits die Lage der Abdeckung gegenüber dem Kochplattenkörper 2 genau festgelegt, und außerdem ist dieses Positionierglied bei der Montage der Kochplatte für deren lagegenaue Ausrichtung gegenüber der Mittelachse 6 geeignet.

Bei der Ausführungsform nach Fig. 3 ist die unmittelbar an der Unterseite des Isolierstückes 20 liegende Abwinkelung der jeweiligen Anschlußleitung 17 dadurch als Sollbiegestelle bzw. als Gelenk 22a ausgebildet, daß der zugehörige Draht in diesem Bereich im Querschnitt durch Quetschung geschwächt ist. Die Gelenkachse liegt dabei zweckmäßig parallel zur Unterseite der Kochplatte 1a, derart, daß der Anschluß- Abschnitt 19a aus seiner in Fig. 3 mit ausgezogenen Linien dargestellten Transport- und Montagestellung um etwa 180° in die strichpunktiert dargestellte Anschlußstellung geschwenkt werden kann, in welcher er entsprechend der Ausbildung nach Fig. 1 liegt. In diesem Fall ist die Aufnahmevertiefung 27a in der Abdeckung 9a so vorgesehen, daß sie den Anschluß-Abschnitt 19a in seiner vom Isolierstück 20a zur Mitte der Kochplatte 1a gerichteten Transport- und Montagestellung aufnimmt, während der Anschluß-Abschnitt 19a in der Anschluß-Stellung unterhalb der Unterseite der Abdeckung 9a bzw. des Flanschrandes 5a liegt.

Bei der Ausführungsform nach den Fig. 5 bis 7 ist das Gelenk des jeweiligen Anschluß-Abschnittes 19b zwischen dessen Abwinkelung 22b bzw. dem Isolierstück 20b und dem am nächsten liegenden Bereich des Flanschrandes 5b bzw. des Ringrandes 10b der Abdeckung 9b vorgesehen und durch eine Schraubentorsions-Feder 71 gebildet, zu welcher die beispielsweise aus Federdraht bestehende Anschluß-Leitung 17b in diesem Bereich gebogen ist. In der bei entspannter Feder 71 gestreckten Stellung des Anschluß- Abschnittes 19b weist die Feder 71 eine einzige Federwindung von 360° auf, wobei sie tangential an die geradlinigen, fluchtend zueinander liegenden Teile des Anschluß-Abschnittes 19b anschließt, also im wesentlichen seitlich neben diesem an der von der Axialebene 14b abgekehrten Seite liegt. Die Federn 71 sind dabei an benachbarten Anschluß-Abschnitten 19b in deren Längsrichtung gegeneinander versetzt, wobei paarweise die beiden äußeren Federn 71 näher beim Isolierstück 20b und die beiden mittleren Federn 71 näher beim Flanschrand 5b liegen. Unter Vorspannung der zugehörigen Feder 71 kann der jeweilige äußere bzw. frei endende, als Anschlußstift dienende Teil des Anschluß- Abschnittes 19b um eine zur Unterseite bzw. zur Kochfläche 3b rechtwinklige Achse von der Axialebene 14b weggeschwenkt werden, bis sein Ende an der Innenfläche einer als Anschlag 72 dienenden Absetzschulter der Abdeckung 9b anliegt, die einen Übergang zwischen dem Ringrand 10b und dem Boden der Aufnahmevertiefung 27b bildet. In dieser Aufnahmevertiefung 27b haben die Federn 71 einschließlich der anschließenden Teile der Anschluß-Abschnitte 19b so Platz, daß sie in der genannten Transport und Montagestellung nicht über die Unterseite der Abdeckung 9b vorstehen. Die Federn 71 sind von den vom Isolierstück 20b kommenden, geraden Teilen der Anschluß-Abschnitte 19b in Richtung zum Boden der Aufnahmevertiefung 27b gewickelt, so daß die freien Endteile der Anschluß-Abschnitte 19b in der Transport- und Montagestellung an diesem Boden anliegen. Durch leichtes Abheben der Anschluß-Abschnitte 19b von der Abdeckung 9b kommen deren freie Endteile von dem Anschlag 72 frei, so daß sie in die in Fig. 5 strichpunktiert angedeutete gestreckte Anschluß-Stellung springen. Die Abwinkelungen 22b weisen bei der Ausführungsform nach Fig. 4 zwei unmittelbar benachbart zueinander liegende Biegestellen, nämlich eine unmittelbar an das untere Ende der Durchführungsöffnung 21b anschließende, zur Mitte der Kochplatte gerichtete, annähernd rechtwinklige Abbiegung und eine daran anschließende, haarnadelförmig entgegengesetzt gerichtete Abbiegung auf, so daß sich in vorteilhafter Weise eine Zugentlastung für die Anschlußleitung 17b ergibt. Der eine Schenkel der haarnadelförmigen Abbiegung geht geradlinig in den zugehörigen Teil des Anschluß-Abschnittes 19b über, wobei diese Abbiegung wenigstens teilweise versenkt in der Unterseite des Isolierstückes 20b liegt.

Wie die Fig. 6 und 7 zeigen, ist zum Anschluß aller Anschluß-Abschnitte 19b ein gemeinsames Anschlußstück 31 vorgesehen, das in einem lsolierkörper 32 aus Steatit oder dgl. eine der Anzahl der Anschluß-Abschnitte 19b entsprechende Anzahl parallel zueinander und unmittelbar nebeneinander liegender, elektrisch leitender Anschluß-Glieder 33 aufweist, die nur über einen Teil der Länge des Isolierkörpers 32 reichen und vollständig innerhalb von diesem verdeckt angeordnet sind. An die hinteren Enden der Anschluß- glieder 33 sind Geräteleitungen 34 über Quetsch- bzw. Klemmverbindungen 35 angeschlossen, wobei diese Geräteleitungen 34 flexible, also leicht biegbare oder biegeschlaffe und ggf. jeweils mit einem gesonderten Isoliermantel umgebene Leitungen, wie Kupferlitzen, sein können, die im Bereich ihres Überganges in das Anschlußstück 31 mit den vorderen Enden der Anschluß-Glieder 33 fluchten. Die Anschluß-Glieder 33 sind im Bereich ihrer vorderen Enden nach Art von Steckstiften ausgebildet, die etwa gleichen Querschnitt bzw. Durchmesser wie die Anschluß-Abschnitte 19b haben. Die Steckstifte der Anschluß-Glieder 33 sind mit den Anschluß- Abschnitten 19b jeweils miteinander fluchtend durch einen als Stoßverbinder ausgebildeten Quetschverbinder in Form einer Quetschhülse 36 miteinander verbunden, die zweckmäßig durch Quetschung vor der Verbindung mit dem Anschlußglied 33 bzw. vor dem Einführen in den Isolierkörper 32 an dem Anschluß-Abschnitt 19b angebracht wird und denjenigen, als Steckhülse über diesen vorstehenden Teil bildet, welcher in Transport- und Montagelage an dem Anschlag 72 anliegt. Beim Anschluß der Anschluß-Abschnitte 19b werden diese in den Isolierkörper 32 eingeführt, dann die durch Aderendhülsen gebildeten Anschluß-Glieder 33 der Geräteleitungen 34 in die Quetschhülsen 36 gesteckt und danach durch gemeinsame Quetschung mit der Quetschhülse 36 gesichert. Für den Eingriff des Quetschwerkzeuges sind beiderseits im Isolierkörper 32 im Bereich jeder Quetschstelle zwei miteinander fluchtende Eingriffsöffnungen 53 vorgesehen. Die Anschlußglieder 33 liegen dabei in Nähe des vom Isolierstück 20b entfernten Endes des Isolierkörpers 32 mit Abstand außerhalb des Außenumfanges der Kochplatte in einem Bereich, in welchem bei derem Betrieb nur verhältnismäßig niedrige Temperaturen herrschen. Die Federn 71 liegen innerhalb taschenförmig erweiterter Öffnungen vollständig versenkt im Isolierkörper 32, der seinerseits nahezu unmittelbar an das Isolierstück 20b anschließt und zu seinem äußeren Ende unter wenigen Winkelgraden schräg nach unten geneigt ist, derart, daß er sich unter der Kraft der federnd nach oben drückenden Anschluß- Abschnitte 19b an der Unterseite des Ringrandes 10b bzw. des Flanschrandes 5b abstützt. Der in Seitenansicht extrem flache, nahezu plattenförmige Isolierkörper 32 weist im Bereich seines vorderen Endes an der Oberseite mindestens ein einteilig mit ihm ausgebildetes Hakenglied 56 auf, das in eine entsprechende Stecköffnung im Boden der Aufnahmevertiefung 27b eingehängt werden kann und dadurch bei der Ausrichtung des Anschlußstückes 31 gegenüber der Kochplatte sowohl in Stecktiefenrichtung als auch quer zur Unterseite der Kochplatte und in seitlichen Richtungen beiträgt. Das zugehörige Ende des Anschlußstückes 31 greift also in die Aufnahmevertiefung 27b ein.

Wie Fig. 8 zeigt, kann das Anschlußglied 33c auch unmittelbar durch die Quetschhülse gebildet sein, die bereits vor dem Anschluß an die Kochplatte an dem zugehörigen Ende der Geräteleitung 34c befestigt ist. In diesem Fall liegen die Eingriffsöffnungen 53c für das Quetschwerkzeug in den Bereichen des Anschlußstückes 31c, in welche die Anschluß-Abschnitte 19c einzustecken sind. Gemäß Fig. 8 liegt das Anschlußstück 31c bzw. der Isolierkörper 32c im Abstand vom Isolierstück 20c, wobei sein diesem zugekehrtes Ende etwa im Bereich des Flanschrandes 5c vorgesehen ist. Während bei der Ausbildung nach Fig. 8 eine unmittelbare Verbindung zwischen lsolierkörper 32c und Abdeckung 9c nicht vorgesehen, sondern das Anschlußstück 31c frei von den Anschluß-Abschnitten 19c getragen ist, ist bei der Ausführungsform gemäß Fig. 9 ein Steckprofil 56d vorgesehen, das durch den kürzeren Schenkel eines abgewinkelten Blechprofiles gebildet ist. Dieses Blechprofil trägt an seiner Unterseite den Isolierkörper 32d des Anschlußstückes 31d. Das Steckprofil 56d greift in eine entsprechende Offnung in der Unterseite der Abdeckung 9d, insbesondere im Boden der Aufnahmevertiefung 27d, ein und trägt das eigentliche Anschlußstück 31d d gemeinsam mit den Anschluß-Abschnitten 19d. An deren Enden ist jeweils eine Anschluß-Buchse befestigt, die innerhalb ihres im Isolierkörper 32d liegenden Abschnittes eine Anschluß-Bohrung zum Einstecken der Geräteleitung und eine Klemmschraube zum lösbaren Festklemmen der Geräteleitung aufweist. Stattdessen ist auch eine entsprechende Steckverbindung denkbar, die lösbar oder so selbstsichernd ausgebildet sein kann, daß nach einmaligem Einstecken ein zerstörungsfreies Lösen der Geräteleitung bzw. des Anschluß-Abschnittes nicht mehr möglich ist. Die Quetschhülsen bestehen, insbesondere im Falle der Ausbildung nach Fig. 6 und 7 bzw. nach Fig. 8, zweckmäßig aus korrosionsbeständigem Stahl und können verhältnismäßig dickwandig sein; auch können sie für eine überlappende Parallelverbindung ausgebildet sein.

Während bei der Ausführungsform nach Fig. 1 die Schraube 11 durch eine Stiftschraube gebildet ist, die mit einem Gewindeabschnitt in der zugehörigen Vertiefung der Abdeckung 9 frei liegt und ggf. zur Verdrehsicherung der Kochplatte gegenüber der Herdmulde verwendet werden kann, ist die Anordnung gemäß Fig. 10 so vorgesehen, daß die der entsprechenden Schraube zugehörige Vertiefung in der Abdeckung 9h verhältnismäßig niedrig ist, nämlich mit ihrer an der Stirnfläche der augenartigen Verbreiterung anliegenden Bodenwand nicht in der Ebene der Stirnfläche des Flanschrandes 70h, sondern etwa in der Ebene der Stirnfläche des Flanschrandes 5h liegt. Die Vertiefung reicht aus für die Aufnahme des Kopfes einer Kopfschraube 11h oder einer eine Stiftschraube konternden Mutter entsprechend der Ausbildung nach Fig. 1.

In den Zeichnungsfiguren sind für einander entsprechende Teile im wesentlichen die gleichen Bezugszeichen, jedoch bei den einzelnen verschiedenen Ausführungsformen mit unterschiedlichen Buchstabenindizes verwendet.

Bei der Ausführungsform nach den Fig. 11 bis 13 ist ein Anschlußstück 31i vorgesehen, dessen Anschlußglieder 33i über die ganze Länge des Isolierkörpers 32i reichen und über dessen vorderes Ende frei vorstehen. Im Bereich hinter den vorderen, frei vorstehenden Enden sind die Anschlußglieder 33i nach Art von Steckbuchsen ausgebildet, wobei sie in diesem Bereich annähernd bis zum Anschluß der Geräteleitungen 34i im Querschnitt liegend U-förmig sind und die Öffnung zwischen den U-Schenkeln durch eine Innenfläche der Aufnahmeöffnung im Isolierstück 32i abgedeckt ist, so daß eine im Querschnitt über den Umfang geschlossene, teils vom Anschlußglied 33i und teils vom Isolierstück 32i begrenzte Steckbuchsenöffnung 36i gebildet ist, deren Weite weniger als doppelt so groß wie der Durchmesser der Anschluß-Abschnitte 19i ist. Die frei vorstehenden vorderen Enden der nach Art von Aderendhülsen ausgebildeten Anschlußglieder 33i bilden Einfädel-Führungsmittel und weisen hierzu eine Querschnittsform auf, die über den Umfang nicht vollständig geschlossen ist. Im dargestellten Ausführungsbeispiel ist diese Querschnittsform annähernd rechtwinklig winkelförmig mit einer abgerundeten Übergangszone zwischen den Winkelschenkeln, deren Krümmungsradius dem Krümmungsradius des halbkreisförmigen Quersteges des genannten U-Profiles entspricht und mit diesem fluchtet. Ein kürzerer Winkelschenkel 38 dieses Winkelprofiles 37 liegt in Anschlußstellung parallel zur gemeinsamen Mittelebene der Anschlußstifte 19i und zwar an dessen von der Abdeckung 9i abgekehrten Seite und fluchtet mit dem zugehörigen U-Schenkel des Anschlußgliedes 33i, von welchem er eine kontinuierliche Fortsetzung bildet. Der andere, längere Winkelschenkel 39 liegt rechtwinklig hierzu und ist gegen die Unterseite der Abdekkung 9i gerichtet, wobei dieser Winkelschenkel 39 durch einen entsprechend verformten Endabschnitt des anderen U-Profilschenkels des Anschlußgliedes 33i gebildet ist und in diesem Profilschenkel über einen an der Innenseite glatt- . flächigen, kontinuierlich gekrümmten Leitabschnitt 42 übergeht. Die Innenflächen der Winkelschenkel 38, 39 bilden zwei rechtwinklig zueinander liegende und über eine konkave Ausrundung ineinander übergehende Leitflächen 40, 41, von welchen die Leitfläche 41 kontinuierlich gekrümmt in die Innenfläche des Leitabschnittes 42 und damit ebenso wie die Leitfläche 40 kontinuierlich in die zugehörigen Innenflächen der Steckbuchsenöffnung 36i übergeht. Der Winkelschenkel 38 schließt mit seiner Außenfläche an eine die frei vorstehenden Enden der Anschluß- glieder 33i bzw. die Winkelprofile 37 auf einem Teil ihrer Länge überdeckende Schulterfläche 43 des Isolierkörpers 32i an, die durch einen entsprechenden, über die Breite des Isolierkörpers 32i durchgehenden Vorsprung gebildet ist. Dieser Vorsprung bzw. die Schulterfläche 43 liegt an der von der Abdeckung 9i abgekehrten Seite der Anschlußglieder 33i bzw. der Winkelprofile 37, wobei die Schulterfläche 43 eine Fortsetzung der Leitflächen 40 bilden kann. Die Winkelschenkel 38 bzw. die Leitflächen 40 aller Anschlußglieder 33i ragen im Querschnitt in gleicher Richtung aus, d.h. daß die Einfädel-Führungsmittel bei allen Anschlußgliedern gleich orientiert sind. In Fig. 11 ist die Elektrokochplatte 1i in ihrer bevorzugten Montagelage, nämlich mit untenliegender Kochfläche 3i dargestellt und bei 44 strichpunktiert die in den Tragring 15i eingreifende Herdmulde 44 angedeutet. Nach dem Zusammenfügen von Elektrokochplatte 1i und Herdmulde 44 wird das Anschlußstück 31 i parallel bzw. fluchtend zu den Anschluß-Abschnitten 19i mit einem nicht näher dargestellten Greifer auf die Anschluß-Abschnitte 19i zubewegt. Der Greifer greift in zwei seitlich am Isolierkörper 32i vorgesehene Positionierglieder 45 des Anschlußstückes 31 ein, die durch seitliche Ausschnitte bzw. Vertiefungen gebildet sind, so daß außer einer lagegerechten Halterung des Anschlußstückes 31 auch eine formschlüssige Verbindung in Steckrichtung gewährleistet ist. Das Anschlußstück 31 i wird dabei an die Anschluß-Abschnitte 19i so heranbewegt, daß diese gegenüber den in Steckrichtung gedachten Verlängerungen der Leitflächen 40, 41 noch einen geringen Abstand haben, also auf jeden Fall in dem von diesen eingeschlossenen Winkel- bzw. Steckraum zu liegen kommen. Sobald die Leitflächen 40, 41 alle Anschluß-Abschnitte 19i auf hinreichend großer Länge übergriffen haben, wird das Anschlußstück 31i in zwei zueinander rechtwinkligen Koordinatenrichtungen 46, 47 rechtwinklig zur Steckrichtung Pfeil 48 bewegt, wobei diese Koordinatenrichtungen parallel bzw. rechtwinklig zu den Ebenen der Leitflächen 40, 41 liegen und jeweils in der Richtung rechtwinklig zur zugehörigen Leitfläche 40, bzw. 41 gerichtet sind, in welcher diese Leitfläche weist. Zweckmäßig wird dabei das Anschlußstück 31 zunächst in der zur Leitfläche 41 rechtwinkligen Koordinatenrichtung 47 bewegt, bis die Anschluß-Abschnitte 19i an der jeweils zugehörigen Leitfläche 41 anschlagen, wonach das Anschlußstück 31 i in der zur Leitfläche 40 rechtwinkligen Koordinatenrichtung 46 bewegt wird, bis die Anschluß-Abschnitte 19i auch an dieser Leitfläche 40 anschlagen. Die Anschluß-Abschnitte 19i sind somit genau gegenüber den Steckbuchsenöffnungen 46 ausgerichtet, so daß das Anschlußstück 31 vollends in Steckrichtung Pfeil 48 auf die als Steckstifte ausgebildeten Anschluß-Abschnitte 19i aufgesteckt werden kann, beispielsweise bis die vorderen Enden der Anschlußglieder 33i bzw. der Winkelprofile 37 in den Bereich der Abwinkelungen 22i zu liegen kommen. Während der Bewegung in den Koordinatenrichtungen 46,47 kann die Bewegung in Steckrichtung Pfeil 48 unterbrochen werden oder sie kann mit so niedriger Geschwindigkeit fortgeführt werden, daß auf jeden Fall die Einfädelung der Anschluß-Abschnitte 19i in die Steckbuchsenöffnungen 36i gewährleistet ist. Die Anschluß-Abschnitte 19i werden dann innerhalb der Anschlußglieder 33i, also zwischen deren vorderen und hinteren Enden bzw. zwischen dem vorderen und hinteren Ende des Isolierkörpers 32i mit den Anschlußgliedern 33i fest verbunden. Dies kann z.B. in vorteilhafter Weise durch eine berührungslose Schweißung erfolgen, wofür an der von der Abdeckung 9i abgekehrten Seite des Isolierkörpers 32i im Bereich jedes Anschlußgliedes 33i eine Zugangsöffnung 49 vorgesehen ist. Es ist aber auch möglich, die Anschlußglieder 33i im Bereich ihrer frei vorstehenden Enden durch Schweißung, beispielsweise durch Widerstandsschweißung mit den Anschluß-Abschnitten 19i fest zu verbinden.

Das Anschlußstück 31 i bzw. der Isolierkörper 32i ist als in Seitenansicht bzw. in Steckrichtung gesehen flacher Körper von etwa konstanter Dicke ausgebildet, der in Draufsicht länglich-rechteckig mit Über seine Breite nebeneinanderliegenden Anschlußgliedern 33i ist. An seiner der Abdeckung 9i zugekehrten Seite weist der Isolierkörper 32i nahe seinem vorderen Ende vorstehende, noppenförmige Rastglieder 50 auf, denen entsprechende Rastöffnungen bzw. Rastvertiefungen 51 im Boden der Aufnahmevertiefung 27i zugeordnet sind. Die beiden Rastvertiefungen 51 liegen in Ansicht auf die Unterseite der Kochplatte beiderseits der Gruppe von Anschluß-Abschnitten 19i. Die Rastglieder 50 schnappen beim Aufstecken des Anschlußstückes 31i auf die Anschluß-Abschnitte 19i nach Art von Anschlägen in die Rastvertiefungen 51 ein, so daß die Stecktiefe, mit welcher die Anschluß-Abschnitte 19i in das Anschlußstück 31i eingreifen, genau festgelegt ist. Die Ausbildung kann dabei so vorgesehen sein, daß die Rastglieder 50 durch die Federkraft der Anschluß-Abschnitte 19i in die Rastvertiefungen 51 gedrückt und dadurch in ihrer Raststellung gesichert werden. In angeschlossenem Zustand ragt das entsprechend den Anschluß-Abschnitten 19i schräg zur Unterseite der Elektrokochplatte 1i liegende Anschlußstück 31 i verhältnismäßig weit über den Außenumfang des Flanschrandes 5i bzw. des Kochplattenkörpers 2i hinaus, so daß die Geräteleitungen 34i mit verhältnismäßig großem Abstand von der Elektrokochplatte liegen.

Die Abwinkelung 22, 22a, 22b etc. jedes Anschluß-Abschnittes bildet auch eine Gelenkzone in Form einer Soll-Biegestelle, durch welche der Anschluß-Abschnitt insbesondere um eine zur Axialebene 14 rechtwinklige Mittelachse gegenüber der übrigen Kochplatte, vorzugsweise wenigstens bis zu einer rechtwinklig über deren Unterseite vorstehenden Lage geschwenkt werden kann. Dadurch kann das Anschlußstück nach der Montage ggf. auch vertikal unterhalb des Isolierstückes 20i liegen, wobei das Verbiegen der Anschluß-Abschnitte zweckmäßig erst nach der Verbindung mit dem Anschlußstück erfolgt. Gemäß den Fig. 14 und 15 ist diese Gelenkzone 22k der Anschlußleitung 17k durch zwei unmittelbar benachbart zueinander beiderseits der Abwinkelung liegende Querschnittsschwächungen 52 gebildet, wobei diese Querschnittsschwächungen durch Quetschung des massiven Drahtstückes gebildet sein können und ihre geringere Querschnittserstreckung in Ansicht rechtwinklig zur Gelenkachse haben. Die Querschnittsschwächungen, die nach Art von Flachprofilen versteifend wirken, können auch unmittelbar benachbart zur Abwinkelung nebeneinander am zugehörigen Ende des Anschluß-Abschnittes vorgesehen sein, so daß die Abwinkelung und die Gelenkzone nebeneinander liegen und nicht zusammenfallen.

Bei dem Anschlußstück 31m gemäß den Fig. 16 und 17 sind die Anschlußglieder 33m durch frei über das vordere Ende des Isolierkörpers 32m vorstehende Steckbuchsen gebildet, die aus Blechstreifen gebogen und daher längsgeschlitzt sind. Im Abstand vor dem vorderen Ende des Isolierkörpers 32m weisen die Anschlußglieder 33m konische Erweiterungen 37m als Einfädel-und Führungsmittel für die Anschluß-Abschnitte auf. Ferner weist der Isolierkörper 32m an seiner zugehörigen Seite einen Anschlag 50m auf, der am Außenumfang des Flanschrandes des Kochplattenkörpers anschlagen kann und dadurch die Stecktiefe für die Anschluß-Abschnitte festlegt. Die vorstehenden Anschlußglieder 33m sind insbesondere zur Verbindung mit den Anschluß- Abschnitten durch Punktschweißung oder berührungslose Schweißung, wie Laserschweißung, geeignet. Zwischen seinem vorderen und seinem hinteren Ende weist der Isolierkörper 32m im Bereich jedes ihn durchsetzenden Anschlußgliedes 33m eine Eingriffsöffnung 53m für ein Quetschwerkzeug auf, mit welchem die Anschlußglieder 33m innerhalb des Isolierkörpers 32m so durch Quetschung verformt sind, daß sie in Längsrichtung gegenüber dem Isolierkörper 32m lagegesichert sind. Die Eingriffsöffnungen 53m können nebeneinanderliegend an der von der Kochplatte abgekehrten Seite, an der ihr zugekehrten Seite oder an beiden Seiten, vorzugsweise jeweils miteinander fluchtend vorgesehen sein.

Bei der Ausführungsform nach den Fig. 18 bis 20 ist eine Leitfläche 40n, nämlich die zur gemeinsamen Mittelebene der Anschluß-Abschnitte parallele Leitfläche durch das Isolierstück 32n und zwar durch eine annähernd über dessen ganze Breite durchgehende Schulterfläche ähnlich der Schulterfläche 43 nach Fig. 13 gebildet. Diese Schulterfläche ist lediglich durch ebene streifen- bzw. fahnenförmige Verlängerungen der Anschlußglieder 33n unterbrochen, welche so in nutförmige Vertiefungen in der Schulterfläche eingreifen, daß die Leitflächen 40n annähernd mit den zugehörigen Innenbegrenzungen der Steckbuchsenöffnungen 36n fluchten, wobei diese Innenbegrenzungen durch die zugehörigen U-Profilschenkel der Anschlußglieder 33n gebildet sind. Es ist aber auch denkbar, die Anschlußglieder 33n über die gesamte, in Eingriff mit den Anschlußstiften zu bringende Länge, also beispielsweise bis zum Anschluß der Geräteleitungen 34n, als ebene streifenförmige Anschlußfahnen auszubilden, so daß die Steckbuchsenöffnung nur an einer einzigen Seite von dem elektrisch leitenden Anschlußglied 33n und ansonsten vom Isolierkörper 31n begrenzt wird. Jede Leitfläche 40n geht zwischen zwei Leit- und Anschlußfahnen 39n ununterbrochen durch, wobei jede Anschlußfahne 39n eine rechtwinklig zur Leitfläche 40n liegende Leitfläche 41 n bildet. Im dargestellten Ausführungsbeispiel weisen die Leitflächen 40n im Gegensatz zur Ausführungsform nach den Fig. 11 bis 13 von der Unterseite der Kochplatte weg, so daß die zugehörige Koordinatenrichtung 46n entsprechend entgegengesetzt gerichtet ist. Außer den benachbart zum vorderen Ende des Isolierkörpers 32n liegenden Zugangsöffnungen 49n für die berührungslose Schweißung weist der Isolierkörper 32n auch für jedes Anschlußglied 33n mindestens eine Eingriffsöffnung 53n für ein Quetschwerkzeug o.dgl. auf. Die frei vorstehenden Enden der Anschlußfahnen 39n sind für die Verbindung mit den Anschluß-Abschnitten durch Widerstandsschweißung o.dgl. geeignet.

Während bei den Ausführungsformen nach den Fig. 1 bis 20 die Abstände zwischen benachbarten Anschluß-Abschnitten bzw. Anschlußgliedern gleich sind, sind sie bei der Ausführungsform nach Fig. 21 derart asymmetrisch ungleich, daß das Anschlußstück 31p nur in einer einzigen vorbestimmten Lage mit ihnen verbunden werden kann und somit Anschlußfehler durch umgeschlagenes Aufstecken des Anschlußstükkes 31p ausgeschlossen sind. Bei einer bevorzugten Ausführungsform sind bis auf einen, insbesondere zwischen zwei äußeren Anschlußgliedern 33p liegenden Abstand alle Übrigen Abstände zwischen benachbarten Anschlußgliedern 33p gleich, wobei der abweichende Abstand gegenüber diesen Abständen größer ist. Für jeden Anschluß-Abschnitt 19p ist in der Unterseite der Abdeckung 9p eine gesonderte, nutförmige Aufnahmevertiefung 27p vorgesehen, die zwischen einer an den Ringrand 10p anschließenden, verhältnismäßig schmalen Umfangsnut 54 und der Vertiefung 13p für das Isolierstück 20p in der Abdeckung 9p angebracht ist. Dadurch ist jeder Anschluß-Abschnitt 19p auch während des Transportes bzw. während der gestapelten Lagerung gegen seitliche Bewegungen und damit eventuelles entsprechendes Verbiegen gesichert.

Die Anschlußglieder 33r des Anschlußstückes 31 r gemäß den Fig. 22 und 23 bilden frei über das vordere Ende des Isolierkörpers 32r vorstehende, über den Umfang geschlossene, hülsenförmige Steckbuchsen 36r, deren Innenbohrung am vorderen Ende trichterförmig bzw. spitzwinklig konisch erweitert ist. Die Anschlußglieder 33r sind zweckmäßig durch dickwandige Rohrabschnitte aus korrosionsbeständigem Stahl oder einem ähnlich hochtemperaturbeständigen, elektrisch leitfähigem Werkstoff gebildet und können durch einfaches Zusammenquetschen mit den Anschlußstiften mechanisch fest verbunden werden.

Auch bei der Ausführungsform nach den Fig. 24 bis 26 sind die Anschlußglieder 33s durch verhältnismäßig dickwandige Stahlhülsen gebildet, die an ihren vorderen Enden zur Bildung von Einfädel- und Führungsmitteln für die Anschlußstifte durch spanlose Verformung trichterförmig aufgeweitet sind. An ihren hinteren, im Isolierkörper 32s liegenden Enden sind sie oval bzw. langrund aufgeweitet, derart, daß ihre größere Querschnittserstreckung rechtwinklig zur gemeinsamen Mittelebene der Anschlußglieder 33i bzw. der Anschluß-Abschnitte liegt. In diesen Abschnitten sind Klemmschrauben 55 mit Gewinde derart geführt, daß sie entsprechend Fig. 29 in die Seitenflanken des ovalen Querschnittes der Anschlußglieder 33s eingreifen und dadurch besonders sicher geführt sind. Die Klemmschrauben 55 dienen zum Anschluß der Geräteleitungen 34s, die somit lösbar befestigt sind. Mit den Anschluß-Abschnitten werden die Anschlußglieder 33s durch Quetschung verbunden. Der Isolierkörper 32s ist an einem aus Blech gebogenen, im wesentlichen U-förmigen Steckkörper 56 befestigt, der beispielsweise zum Aufstecken auf einen Gegenstecker der Abdeckung ausgebildet sein kann. Der Steckkörper 56s, der den Isolierkörper 32s zur Lagesicherung teilweise umgreift, steht in Steckrichtung Pfeil 48s über die Anschlußglieder 33s vor und kann im Bereich seines vorderen Endes mit den Rastgliedern 50s in Form von Ausprägungen versehen sein. Der Steckkörper 56s liegt an der der Kochplatte zugekehrten Seite des Isolierkörpers 32s, welchen er gegenüber der Kochplatte abdeckt.

Bei der Ausführungsform nach den Fig. 27 bis 29 sind die Anschlußglieder 33t Über ihre Länge durchgehend im Querschnitt oval bzw. langrund, so daß auch die Anschluß-Abschnitte in langrunde Steckbuchsenöffnungen eingeführt werden, deren größere Querschnittserstreckung rechtwinklig zur gemeinsamen Mittelebene der Anschluß-Abschnitte liegt. Für die Sicherung der Anschluß-Abschnitte sind ebenfalls Klemmschrauben 57 vorgesehen, die vor dem Isolierkörper 32t freiliegend an den vorstehenden Enden der Anschlußglieder 33t so angebracht sind, daß sie mit ihren Gewinden in die zueinander parallelen, ebenen Innen-Flankenflächen der Steckbuchsenöffnungen eingreifen.'

Bei der Ausführungsform nach den Fig. 30 und 31 handelt es sich um ein sehr kurzes Anschlußstück 31 u, dessen die Anschlußglieder vollständig versenkt aufnehmender Isolierkörper 32u eine gegenüber seiner Erstreckung in Steckrichtung wesentlich größere Breite hat und nach Art einer Lüsterklemme ausgebildet sein kann. Zweckmäßig ist an jedem Anschlußglied 33u nur eine einzige Klemmschraube 37u vorgesehen, welche das, zweckmäßig durch Quetschung verbreiterte Ende des zugehörigen Anschluß-Abschnittes 19u überlappend gegen das zugehörige Ende der Geräteleitung 34u und damit unmittelbar gegen diese klemmt. Dieses Ende der Geräteleitung 34u kann durch Schweißung o.dgl. an dem Anschlußglied 33u befestigt sein oder es kann gleichzeitig mit dem Anschluß-Abschnitt 19u durch die Klemmschraube 57u lösbar festgelegt sein. Die Klemmschrauben 57u sind ebenfalls versenkt im Isolierkörper 32u angeordnet. Insbesondere diese Ausbildung eignet sich dafür, daß die Anschluß- Abschnitte 19u in eine etwa rechtwinklig von der Unterseite der Kochplatte abstehende Lage überführt werden, so daß sich das Anschlußstück 31 u und die Geräteleitung 34u, sofern es die Platzverhältnisse unter der Herdmulde erlauben, verhältnismäßig weit unterhalb der Elektrokochplatte befinden.

Wie die Fig. 32 und 33 zeigen, können die Anschlußglieder 33v auch so ausgebildet sein, daß sie über eine reine, vorzugsweise selbstsichernde Steckverbindung mit den Anschluß- Abschnitten verbunden werden können. Im dargestellten , Ausführungsbeispiel ist jedes Anschlußglied 33v durch ein annähernd U-förmiges Blechprofil gebildet, dessen zur Vorderseite des Anschlußstückes 31v hin liegender Schenkel eine Stecköffnung für den jeweiligen Anschluß- Abschnitt aufweist. Diese Stecköffnung kann von einem widerhakenartigen Sperrglied 57v begrenzt sein, welches sich so im Anschluß- Abschnitt verhakt, daß es diesen entgegen Steckrichtung nicht mehr freigibt. Im anderen, gegenüberliegenden Schenkel des Anschlußgliedes 33v ist zweckmäßig eine Stecköffnung für einen an der Geräteleitung 34v angebrachten Stecker 58 derart vorgesehen, daß dieser lösbar eingesteckt werden kann. Sämtliche Geräteleitungen 34v sind unmittelbar benachbart zu ihren zugehörigen Enden bzw. Steckern 58 lagegerecht an einem stegförmigen Verbindungsstück 5g befestigt, so daß sie gemeinsam als Block mit dem Anschlußstück 31v verbunden werden können.

Die Ausführungsform gemäß Fig. 34 unterscheidet sich hiervon im wesentlichen dadurch, daß die vorderen, den Anschluß-Abschnitten zugeordneten Enden der Anschlußglieder 33w durch frei vor dem Isolierkörper 32w liegende Winkelprofile 37w oder ähnliche Einfädel- und Führungsmittel gebildet sind, so daß die Anschluß-Abschnitte durch Schweißung angeschlossen werden können.

Bei der Ausführungsform nach den Fig. 35 und 36 sind über die Unterseite der Abdeckung 9y vorstehende Teile an der Kochplatte 1y vorgesehen, so daß diese im wesentlichen nur für eine . Stapelung mit versetzten Mittelachsen 6y geeignet ist. Zur Befestigung der Kochplatte 1y im Gerät ist ein in der Mittelachse 6y nach unten vorstehender Gewindebolzen 11y vorgesehen, der in den Mittelzapfen des Kochplattenkörpers 2y eingeschraubt ist und auf dem eine Mutter zur Festlegung der Abdeckung 9y gegenüber dem Kochplattenkörper angeordnet ist. Die Abdeckung 9y liegt vollständig innerhalb des Flanschrandes 5y und ist napfförmig mit einem aufgestellten Rand innerhalb des Flanschrandes 5y gegen die Unterseite des Kochplattenkörpers bzw. des die Heizwiderstände 7y aufweisenden Feldes gespannt. Zur Verdrehsicherung der Kochplatte im Gerät, die bei anderen Ausführungsformen auch durch einen aus der Transportstellung über die Unterseite der Kochplatte vorstehend aufstellbaren Teil erfolgen kann, ist bei der Ausführungsform nach den Fig. 35 und 36 mindestens ein benachbart zum Mittelbolzen 11y über die Unterseite vorstehender Verdrehsicherungsbolzen 29 vorgesehen. Oberhalb der Anschluß-Abschnitte 19y ist ein parallel zu diesen frei ausragender Gegenstecker 30 in Form eines Blechprofiles vorgesehen, das ggf. vom Isolierstück 20y durchsetzt und an der Unterseite der Abdeckung 9y, beispielsweise durch Punktschweißung, befestigt ist. Der, im Querschnitt ggf. U-förmige oder zungenförmig flache Gegenstecker 30, dessen freies Ende weniger weit wie die Anschluß-Abschnitte 19y nach außen vorsteht, liegt mit seinem Steckabschnitt im Abstand unterhalb der Abdeckung 9y, wobei dieser Steckabschnitt etwa gleiche Steckrichtung wie die Anschluß-Abschnitte 19y hat. Der Gegenstecker 30, der statt des beschriebenen Positioniergliedes 28 im Flanschrand 5y ebenfalls zur lagegerechten Ausrichtung der Elektrokochplatte 1y verwendet werden kann, dient zum Aufstecken eines Anschlußstückes 31y, das gleichzeitig Anschlußglieder 33y für die Aufnahme der Anschluß-Abschnitte 19y aufweist.

In den Fig. 35 und 36 ist die Zuordnung des Anschlußstückes 31 zur Elektrokochplatte 1y bzw. zum Gegenstecker 30 dargestellt, wobei das Anschlußstück 39y im wesentlichen demjenigen nach den Fig. 27 bis 29 entspricht. Der Steckkörper 56y kann so angeordnet sein, daß er zwischen seinen von der Unterseite der Kochplatte wegweisenden, relativ niedrigen Schenkeln den Gegenstecker 30 aufnimmt und dadurch gegenüber diesem gegen seitliche Verschiebungen gesichert ist. An dem Steckkörper 56y können gemäß Fig. 36 Rastglieder 50y vorgesehen sein, die mit entsprechenden, nicht näher dargestellten Gegengliedern im Gegenstecker 30 zusammenwirken. Durch den Steckkörper 56y, der auch mit dem Gegenstecker 30 in Eingriff kommen kann, bevor die Anschlußglieder 33y in Eingriff mit den Anschluß-Abschnitten 19y kommen, werden die Anschlußglieder 33y in zwei zueinander rechtwinkligen Koordinatenrichtungen sehr genau gegenüber den Anschluß-Abschnitten 19y ausgerichtet. Am freien Ende des Gegensteckers 30 ist ein plattenförmiges, einteilig mit dem Gegenstekker 30 ausgebildetes Zentrierglied 60 für alle Anschluß-Abschnitte 19y vorgesehen, wobei dieses Zentrierglied 60 in Zentrierlage in einer zu den Anschluß-Abschnitten 19y etwa rechtwinkligen Ebene steht und nach unten von der Elektrokochplatte 1y wegragt. Das Zentrierglied 60, das an seiner unteren Längskante für jeden Anschluß- Abschnitt 19y eine prismen- bzw. V-förmige Zentrieröffnung 61 aufweist, die im Bereich dieser Längskante eine gegenüber der übrigen Weite der Zentrieröffnung 61 weitere Ausführöffnung 62 bildet, greift an den Anschluß-Abschnitten 19y mit geringem Abstand hinter deren freien Enden an. Das Zentrierglied 60 ist im Bereich seiner von den Zentrieröffnungen 61 abgekehrten Seite über eine Gelenkzone 63 in Form verhältnismäßig schwach dimensionierter Verbindungsstege einteilig mit dem vorderen Ende des Gegensteckers 30 verbunden, wobei die Gelenkachse in der Ebene der Unterseite des Gegensteckers 30 liegt, so daß das Zentrierglied 60 gegen diese Unterseite geklappt werden kann. Hierbei treten die Anschluß-Abschnitte 19y durch die Ausführungs- öffnungen 62 aus den Zentrieröffnungen 61 aus. Der Steckkörper 56y des Anschlußstückes 31y kann gegenüber den Anschlußgliedern 33y so verkürzt sein, daß letztere zuerst in Eingriff mit den Anschluß-Abschnitten 19y kommen. Im weiteren Verlauf schlagen die Anschlußglieder 33y und insbesondere der Steckkörper 56y an dem Zentrierglied 60 an, so daß dieses gegen die Unterseite des Gegensteckers 30 geklappt wird und dann zwischen dieser Unterseite und dem Steckkörper 56y liegt und die Anschlußglieder 33y nicht elektrisch überbrücken kann. In diesem Fall liegt also der Steckkörper 56 an der Unterseite des Gegensteckers 30. Auch bei der Ausführungsform nach den Figuren 35 bis 37 kann also die Kochplatte 1y in einem Transport- und Montagezustand an der Unterseite im wesentlichen durchgehend eben ausgebildet sein. Nach dem Zusammenfügen von Kochplatte und Herdmulde wird dann beispielsweise das Zentrierglied 60 aus seiner gegen die Unterseite des Gegensteckers 30 geklappten Lage aufgestellt, die Anschlußabschnitte 19y werden aus ihrer Transport- und Montagestellung um ihre Gelenke in die Anschlußstellung geschwenkt und hierbei in den Zentrieröffnungen 61 genau ausgerichtet. Der zur Montage eingesetzte Greifer eines Handhabungsautomaten oder dgl. kann ein entsprechendes Gegenzentrierglied aufweisen, das ähnliche, prismenförmige Zentrieröffnungen für jeden Anschluß-Abschnitt 19y aufweist und im Bereich des Zentriergliedes 60 dessen Zentrieröffnungen 61 gegenüberliegend an den Anschluß-Abschnitten 19y angreift, so daß diese unverruckbar in ihrer Zentrierstellung gehalten werden. Auch kann der Greifer an zwei gegenläufigen Zentrierbacken beide Zentrierglieder aufweisen, so daß auf das an der Kochplatte vorgesehene Zentrierglied 60 verzichtet werden kann.

Die anhand der jeweiligen Ausführungsformen beschriebenen Merkmale können auch bei allen anderen Ausführungsformen vorgesehen sein, je nachdem, welche Erfordernisse im jeweiligen Anwendungsfall erfüllt werden sollen. Insbesondere im Falle der Anwendung an einer sogenannten Automatik-Kochplatte, bei welcher in einem Durchbruch im Zentrum des Kochplattenkörpers ein Temperaturfühler vorgesehen ist, werden zweckmäßig zwei außerhalb der Mittelachse der Kochplatte und im Abstand voneinander liegende Hohlschrauben mit Innengewinde entsprechend der Hohlschraube 11 nach den Fig. 1 und 2 sowohl zur Befestigung der Abdeckung als auch zur Befestigung und Verdrehsicherung der Kochplatte am Gerät vorgesehen. Statt der beschriebenen Anschlußmöglichkeiten zwischen den Anschlußgliedern 33 etc. und den Geräteleitungen 34 können an den Anschlußgliedern bei allen Ausführungsformen Flachsteckzungen für Steckanschlüsse vorgesehen sein, wie sie unter dem Handelsnamen AMP gebräuchlich sind.

Statt der Ausrichtung durch die Zentrierglieder 60 oder zusätzlich hierzu, kann eine Ausrichtung der Anschluß-Abschnitte, beispielsweise der Anschluß-Abschnitte 19, 19y bzw.

19 z bei der Montage auch dadurch erfolgen, daß ein gesondertes Ausricht-bzw. Zentrier-Werkzeug 64 vorgesehen ist, das zweckmäßig als Greifer für das gesonderte Greifen der Anschluß- Abschnitte 19 z so vorgesehen ist, daß diese sowohl parallel zueinander ausgerichtet, als auch im vorbestimmten Abstand zueinander gehalten sind. Das Werkzeug weist zwei in Eingriff miteinander zu bringende, kammartige Greifbacken 65, 66 auf, die entweder unmittelbar benachbart hintereinander liegen und einander dadurch überlappen können, oder von denen eine dickere Greifbacke an ihrer Kammkante einen Aufnahmeschlitz für das Eintauchen der anderen, dünneren, bzw. plattenförmigen Greifbacke aufweist. Die Greifbacken 65, 66 weisen entsprechend dem Zentrierglied 60 ausgebildete und angeordnete, mit ihren offenen Seiten gegeneinander gerichtete Greiföffnungen 67 auf, die beispielsweise mit konvex gekrümmten Flanken trichterartig zu ihren Bodenflächen verengt sind, wobei die Bodenflächen etwa dem halben Querschnitt der Anschluß- Abschnitte 19 z entsprechen. Die Greifbacken 65, 66 ragen in der Richtung, in welcher die Greiföffnungen 67 nebeneinander vorgesehen sind, von einem Ende frei auskragend von einer Greiferhalterung 68 ab, gegenüber welcher eine oder beide Greifbacken aufeinander zu und voneinander weg bewegbar gelagert sind. Im dargestellten Ausführungsbeispiel ist nur eine Greifbacke 65 zum Schließen des Werkzeuges gegenüber der Greiferhalterung 68 verschiebbar gelagert, während die andere Greifbacke 66 starr an der Greiferhalterung 68 befestigt ist. An der jeweils bewegbaren Greifbacke 65 greift ein Stellglied 70 in Form beispielsweise einer an der stangenförmigen Bakkenführung 69 geführten Stellstange an. Das Werkzeug 64 fährt in geöffnetem Zustand seitlich so in die Anschluß-Abschnitte 19 z ein, daß diese zwischen den Greifbacken 65, 66 liegen und zwischen jeweils zwei benachbarten Anschluß- Abschnitten 19 z die beiden einander gegenüberliegenden, im wesentlichen spitz zulaufenden, zugehörigen Kammzinken vorgesehen sind, die jeweils zwischen zwei Greiföffnungen 67 der jeweiligen Greifbacke 65, 66 liegen und deren Flanken bilden. Beim Überführen in die Schließlage gemäß Fig. 39 gleiten die Anschluß- Abschnitte 19 z an den Flanken der Greiföffnungen 67, bis sie jeweils an den beiden einander gegenüberliegenden Bodenflächen zweier gegenüberliegender Greiföffnungen 67 anliegen und im wesentlichen spielfrei durch Klemmung gehalten sind. Da die freien Enden der Anschluß- Abschnitte 19 z über das Werkzeug 64 vorstehen, können diese Enden sich in ihrer Lage beim Einführen in das Anschlußstück noch geringfügig federnd an dessen Lage bzw. an die Lage der Anschluß-Glieder anpassen.

Während bei der Ausführungsform nach den Fig. 38 und 39 die Greifbacken 65, 66 geradlinig gegeneinander bewegbar sind, sind die Greifbakken 65 z, 66 z bei der Ausführungsform nach Fig. 40 zangenartig gegeneinander schwenkbar. Zu diesem Zweck bilden die beiden Greifbacken 65 z, 66 z über die Greiföffnungen 67 z hinaus verlängerte Zangenarme, die an ihren von den Greiföffnungen 67 z entfernten Enden in einem Gelenk 69 z um eine zu den Mittelachsen der Greiföffnungen 67 z parallele Achse schwenkbar aneinander, sowie an der Greiferhalterung 68 z gelagert sind. Es ist auch denkbar, für jeden Anschlu8-Abschnitt eine gesonderte Zange vorzusehen, so daß also mehrere Zangen nebeneinanderliegend von der Unterseite der Elektrokochplatte her in die Anschluß-Abschnitte eingreifen können. In diesem Fall können die Zangen sehr nahe beim Isolierstück in die Anschluß-Abschnitte eingreifen, da sie zwischen diesen Anschluß-Abschnitten und der Unterseite der Elektrokochplatte nur sehr wenig Raum beanspruchen.

## Patentansprüche

1. Elektrokochplatte (1) mit einem an einem Eingriffsabschnitt für eine Herdmulde einen Außenumfang bestimmenden Kochplattenkörper (2), einer Abdeckung (9) an einer Unterseite und einem Isolierstück (20) im Bereich der Abdeckung (9) für die Durchführung von Heizwiderstands-Anschlußleitungen (17), die an der zur Stapelabstützung geeigneten Unterseite für den Anschluß von Geräteleitungen (34) freiliegende, eigensteife sowie im wesentlichen gerade Anschlußabschnitte (19) bilden, welche in einer Transport-und Montagestellung nicht über die Unterseite der Kochplatte (1) vorstehen, dadurch gekennzeichnet, daß die Anschlußabschnitte (19) aus der Transport- und Montagestellung in mindestens eine Anschlußstellung überführbar gelagert sind, in welcher sie über die Unterseite und den Außenumfang des Kochplattenkörpers (2) vorstehen.

2. Elektrokochplatte nach Anspruch 1, dadurch gekennzeichnet, daß in der Transport- und Montagestellung die Anschlußabschnitte (19b) der Anschlußleitungen (17b) in Ansicht auf den Kochplattenkörper (2b) höchstens bis an dessen Außenumfang bzw. höchstens bis an den Innenumfang eines äußeren Flanschrandes (5b) reichen, wobei die Anschlußabschnitte (19b) in der Anschlußstellung nach außen gegen den am nächsten beim Isolierstück (20) liegenden Bereich des Außenumfanges gerichtet sind.

3. Elektrokochplatte nach Anspruch 1 oder 2, dadurch gekennzeichnet, daß der jeweilige Anschlußabschnitt (19a) über mindestens ein einteilig mit ihm ausgebildetes und in der Unterseite versenkt liegendes Gelenk (22a) aus der Transport- und Montagestellung in die Anschlußstellung überführbar ist, wobei vorzugsweise die Gelenkachse wenigstens eines Gelenkes angenähert rechtwinklig zur Unterseite der Kochplatte (1b) liegt.

4. Elektrokochplatte nach Anspruch 3, dadurch gekennzeichnet, daß die Gelenkachse wenigstens eines durch eine im Querschnitt verringerte Abwinkelung des Anschlußabschnittes (19a) gebildeten Gelenkes angenähert parallel zur Unterseite der Kochplatte und angenähert rechtwinklig zur zugehörigen Axialebene der Kochplatte (1a) liegt.

5. Elektrokochplatte nach einem der vorhergehenden Ansprüche, dadurch gekennzeichnet, daß der jeweilige Anschlußabschnitt (19b) über eine Feder (71) in Richtung zur Anschlußstellung gegen einen ihn in der Transport- und Montagestellung haltenden Anschlag (72) an der Unterseite der Kochplatte angelegt ist, der vorzugsweise an der Abdeckung (9b) vorgesehen und durch die Innenseite eines Ringrandes (10b) der Abdeckung (9b) gebildet ist.

6. Elektrokochplatte nach Anspruch 5, dadurch gekennzeichnet, daß die Feder (71) das Gelenk bildet und das Gelenk insbesondere durch einen schraubenwendelförmig gebogenen Teil des Anschlußabschnittes (19b) gebildet ist.

7. Elektrokochplatte nach einem der vorhergehenden Ansprüche, dadurch gekennzeichnet, daß der Anschlußabschnitt (19k) benachbart zum Isolierstück eine gelenkartige Sollbiegestelle aufweist, die durch zwei beiderseits einer Abwinkelung liegende Querschnittsschwächungen (52) so gebildet ist, daß die Anschlußabschnitte wenigstens in eine zur Kochplatte rechtwinklige Lage überführbar sind.

8. Elektrokochplatte nach einem der vorhergehenden Ansprüche, dadurch gekennzeichnet, daß für einen zwischen dem Isolierstück (20) und dem Außenumfang des Kochplattenkörpers (2) liegenden Teil des Anschlußabschnittes (19) in der Unterseite mindestens eines der durch einen äußeren Flanschrand (5), die Abdeckung (9) und das annähernd bis an die Unterseite der Abdekkung (9) reichende Isolierstück (20) gebildeten Bauteile eine Aufnahmevertiefung (27) vorgesehen ist.

9. Elektrokochplatte nach einem der vorhergehenden Ansprüche, gekennzeichnet durch ein gemeinsames Anschlußstück (31) für alle an dem Isolierstück (20) vorgesehenen Anschlußabschnitte (19b), das gesonderte, an einem lsolierkörper (32) nebeneinander angeordnete Anschlußglieder (33) aufweist, denen insbesondere im Bereich ihrer in einer Anschlußrichtung (Pfeil 48) vorne liegenden Enden Einfädel-Führungsmittel für die Anschlußabschnitte (19b) zugeordnet sind, wobei wenigstens einer der beiden durch die Anschlußglieder (33i) und den Isolierkörper (32i) gebildeten Bauteile Steckbuchsen für die Anschlußabschnitte (19i) bilden und im Bereich des in Anschlußrichtung vorderen Endes mindestens einer Steckbuchse eine das Einfädel-Führungsmittel bildende Querschnittsform aufweisen.

10. Elektrokochplatte nach Anspruch 9, dadurch gekennzeichnet, daß zur Bildung der Einfädel-Führungsmittel das vordere Ende mindestens einer Steckbuchsenöffnung (36r) trichterartig erweitert und durch das rohr-bzw längsgeschlitzt hülsenförmige Anschlußglied (33r) gebildet oder mindestens eine Steckbuchsenöffnung (36t) rechtwinklig zur gemeinsamen Ebene der Anschlußabschnitte langlochförmig oder vor wenigstens einer Steckbuchsenöffnung (36i) mindestens eine zur Steckrichtung (48) etwa parallele und gegenüber der Weite der Steckbuchsenöffnung (36i) breitere Führungsund Leitfläche (40, 41, 42) für das Anschlußende des Anschlußabschnittes (19i) vorgesehen ist, von denen vorzugsweise eine Leitfläche (40) etwa parallel zur gemeinsamen Ebene der Anschlußabschnitte (19i) von der Unterseite der Kochplatte abgekehrt vorgesehen ist und eine Leitfläche (41) quer zur gemeinsamen Ebene der Anschlußabschnitte (19i) derart liegt, daß zwei im Winkel zueinander liegende Leitflächen (40, 41) aneinander anschließen.

11. Elektrokochplatte nach Anspruch 9 oder 10, dadurch gekennzeichnet, daß mindestens eine Leitfläche (40, 41, 42) durch das am vorderen Ende insbesondere flachstab-, winkelförmig oder mit einer Flachsteckzunge ausgebildete Anschlußglied (33i) oder mindestens eine Leitfläche (40n) durch den Isolierkörper (32n), insbesondere durch eine über alle Anschlußglieder (33n) durchgehende Schulterfläche gebildet ist.

12. Elektrokochplatte nach einem der Ansprüche 9 bis 11, dadurch gekennzeichnet, daß der Isolierkörper (32, 32i, 32m) des Anschlußstückes mindestens ein unmittelbar im Bereich der Unterseite an der Kochplatte (1b, 1y) eingreifendes Ausrichtglied, wie ein Rastglied (50), einen Stecktiefenanschlag (50m), ein Steckprofil (56y) bildet, das vorzugsweise durch vorstehende Noppen für den Eingriff in beiderseits der Anschlußabschnitte (19i) vorgesehene Vertiefungen (51) an der Unterseite der Abdeckung (9i) bzw. durch einen Anschlag (50m) für die Anlage am Außenumfang des äußeren Flanschrandes des Kochplattenkörpers gebildet ist, wobei der Isolierkörper (32m) in Anschlagstellung an der Unterseite des Flanschrandes abgestützt ist.

13. Elektrokochplatte nach einem der Ansprüche 9 bis 12, dadurch gekennzeichnet, daß das Anschlußstück einen einem Gegenstecker (30) der Kochplatte (ly) zugeordneten, zu den Anschlußabschnitten (19y) etwa parallelen Stekkerkörper (56y) aufweist, wobei insbesondere der Steckerkörper (56y) durch ein den Isolierkörper (32y) tragendes Blechprofil bzw. der Gegenstekker (30) durch eine an der Abdeckung (9y) befestigte, oberhalb der Anschlußabschnitte (19y) liegende Steckzunge gebildet ist.

14. Elektrokochplatte nach einem der Ansprüche 9 bis, 13, gekennzeichnet durch ein in Nähe des Anschlußendes angreifendes Zentrierglied (60) für den Anschlußabschnitt (19y), das aus einer Zentrierstellung in eine aus dem Steckweg des Anschlußstückes (31y) verlagerte Anschluß- stellung bewegbar an der Kochplatte (1y) angeordnet ist, wobei vorzugsweise das Zentrierglied (60) etwa in Steckrichtung aus der Zentrierstellung von dem Anschlußstück (31y) mitnehmbar bzw. um eine zur gemeinsamen Ebene der Anschlußabschnitte (19y) etwa parallele Achse schwenkbar gelagert an der Abdeckung (9y) angeordnet und über Sollbiege-Gelenkzonen (63) mit einem Gegenstecker (30) der Kochplatte verbunden ist.

15. Elektrokochplatte nach Anspruch 14, dadurch gekennzeichnet, daß das Zentrierglied (60) Zentrieröffnungen (61) für die Anschlußabschnitte (19y) aufweist, die im Bereich von Ausführöffnungen (62) für die Anschlußabschnitte (19y) randoffen sind, wobei die Ausführöffnungen (62) insbesondere an der von der Gelenkzone (63) abgekehrten Kante des plattenförmigen Zentriergliedes (60) vorgesehen sind.

16. Elektrokochplatte nach einem der Ansprüche 9 bis 15, dadurch gekennzeichnet, daß das Anschlußstück (31i) mindestens ein positionierglied (45) für die lagegerechte Ausrichtung am Greifer eines Handhabungsautomaten aufweist, wobei vorzugsweise an beiden Seiten des Isolierkörpers (32i) Positionier-Vertiefungen vorgesehen sind.

17. Elektrokochplatte nach einem der Ansprüche 9 bis 16, dadurch gekennzeichnet, daß die Anschlußglieder (33i) aus Stahl bestehen, insbesondere durch Aderendhülsen für die Verbindung mit den Geräteleitungen (34i) gebildet sind.

18. Elektrokochplatte nach einem der Ansprüche 9 bis 17, dadurch gekennzeichnet, daß mindestens eines der Anschlußglieder (33m) durch Verquetschung gegenüber dem Isolierkörper (32m) lagegesichert ist, der im Bereich jedes Anschlußgliedes (33m) mindestens eine quer zu diesem liegende Eingriffsöffnung (53m) für ein Quetschwerkzeug aufweist, daß vorzugsweise mindestens eines der Anschlußglieder (33i) zur berührungslosen Verschweißung mit dem Anschlußabschnitt (19i) ausgebildet ist, wobei im Isolierkörper (32i) eine Zugangsöffnung (49) im Bereich der jeweiligen Schweißstelle vorgesehen ist und daß insbesondere mindestens eines der Anschlußglieder (33m) zur Quetschverbindung mit dem Anschlußabschnitt bzw. der Geräteleitung (34m) ausgebildet ist.

19. Elektrokochplatte nach einem der Ansprüche 9 bis 18, dadurch gekennzeichnet, daß mindestens eines der Anschlußglieder (33v) zur insbesondere lösbaren Steckverbindung mit dem Anschlußabschnitt bzw. einem Stecker (58) der Geräteleitung (34v) ausgebildet ist, daß mindestens eines der Anschlußglieder (33t) für den Anschlußabschnitt bzw. für die Geräteleitung (34t) mindestens eine Anschluß-Klemmschraube (57, 55t) aufweist, deren Gewinde bei ovalem Buchsenquerschnitt des Anschluß-Gliedes (33t) in dessen Querschnittsflanken eingreift, daß mindestens ein, insbesondere über den Isolierkörper (32i) in Steckrichtung (Pfeil 48) vorstehendes Anschlußglied (33i) annähernd bis zur Abwinkelung (22i) des Anschlußabschnittes (19i) reicht oder daß der Isolierkörper (32i) in Längsrichtung der jeweils einteilig durchgehenden Anschlußglieder (33i) langgestreckt ist und an der Unterseite eines Flanschrandes des Kochplattenkörpers anliegt.

20. Elektrokochplatte nach einem der Ansprüche 9 bis 19, dadurch gekennzeichnet, daß der Isolierkörper (32) wenigstens annähernd an die äußere Seitenfläche bzw. die Unterseite des Isolierstückes (20b) anschließt und insbesondere die zugehörigen Gelenke (71) der Anschlußabschnitte (19b) aufnimmt und daß der Isolierkörper (32) und das Isolierstück (20b) aus einem keramischen Werkstoff bestehen.

21. Elektrokochplatte nach einem der vorhergehenden Ansprüche, dadurch gekennzeichnet, daß das Isolierstück (20) zwischen der Abdeckung (9) und einer gegenüberliegenden, Heizwiderstände (7) aufnehmenden Unterseite des Kochplattenkörpers (2) lagegesichert ist sowie zentriert in eine fensterartige Öffnung (23) in der Abdeckung (9) eingreift, wobei vorzugsweise das Isolierstück (20) gegenüber der Unterseite der Abdeckung (9) zurückversetzt ist und in engen Durchführungsöffnungen (21) die Anschlußleitungen (179 gegen Bewegungen ihrer an die Heizwiderstände (7) anschließenden inneren Abschnitte (18) sichert.

22. Elektrokochplatte nach einem der vorhergehenden Ansprüche, dadurch gekennzeichnet, daß die Unterseite der Kochplatte (1), insbesondere der Abdeckung (9), als im wesentlichen in einer Ebene liegende Stapelfläche ausgebildet ist, die von vorstehenden Teilen im wesentlichen frei ist.

23. Elektrokochplatte nach einem der vorhergehenden Ansprüche, dadurch gekennzeichnet, daß die Abdeckung (9) mit mindestens einem gegenüber ihrer Unterseite zurückverstezten, außerhalb einer Mittelachse (6) der Kochplatte (1) im Bereich eines inneren Flanschrandes (70) des Kochplattenkörpers (2) vorgesehenen Befestigungsglied, wie einem Schraubenbolzen (11), an dem Kochplattenkörper (2) befestigt ist, und daß vorzugsweise die Kochplatte bei Ausbildung als Automatik-Kochplatte an der Unterseite zwei im Abstand zueinander liegende Befestigungsglieder, insbesondere Hohlschrauben, geeignet zur Befestigung der Abdeckung und zur Befestigung der Kochplatte in einer Herdmulde, aufweist.

24. Vorrichtung zum Anbringen eines elektrischen Anschlußstückes (31i) an Anschlußabschnitten (19i) einer Elektrokochplatte nach einem der vorhergehenden Ansprüche, dadurch gekennzeichnet, daß ein Greifer vorgesehen ist, der das Anschlußstück (31 i) in drei Koordinatenrichtungen (Pfeile 46, 47, 48) gegenüber den Anschlußabschnitten (19i), bewegt, um diese nacheinander mit Leitflächen (40, 41, 42) in Eingriff zu bringen oder daß als gesondertes Werkzeug eine Greif-und Ausrichteinrichtung für die Anschlußabschnitte (19) vorgesehen ist.

25. Vorrichtung nach Anspruch 24, dadurch gekennzeichnet, daß die Greif- und Ausrichteinrichtung zwei Greifbacken aufweist, von denen mindestens eine eine kammartige Greiffläche mit Zentrierausschnitten für die Anschlußabschnitte (19) aufweist.

## Revendications

1. Plaque de cuisson électrique (1) comprenant un corps (2) qui délimite un pourtour extérieur dans une zone de pénétration d'une auge de cuisson, un capot (9) à une face inférieure et, au voisinage du capot (9), une pièce d'isolation (20) pour le passage de conducteurs (17) de raccordement de résistances chauffantes qui forment, à la face inférieure appropriée pour conférer un appui d'empilement, des tronçons de raccordement (19) substantiellement rectilignes, doués de rigidité propre, dégagés en vue du raccordement de conducteurs (34) de l'appareil, et ne faisant pas saillie au-delà de la face inférieure de la plaque de cuisson (1) dans une position de transport et de montage, caractérisée par le fait que les tronçons de raccordement (19) sont montés avec faculté de transfert, de la position de transport et de montage, à au moins une position de raccordement dans laquelle ils dépassent de la face inférieure et du pourtour extérieur du corps (2) de la plaque de cuisson.

2. Plaque de cuisson électrique selon la revendication 1, caractérisée par le fait que, dans le position de transport et de montage, les tronçons de raccordement (19b) des conducteurs de raccordement (17b) s'étendent, en observant par-dessus le corps (2b) de la plaque de cuisson, au maximum jusqu'au pourtour extérieur de celui-ci, respectivement aux maximum jusqu'au pourtour intérieur d'une collerette marginale externe (5b), les tronçons de raccordement (19b) étant orientés vers l'extérieur, dans la position de raccordement, en direction de la zone du pourtour extérieur qui est la plus rapprochée de la pièce d'isolation (20).

3. Plaque de cuisson électrique selon la revendication 1 ou 2, caractérisée par le fait que letronçon de raccordement considéré (19a) peut être transféré, de la position de transport et de montage à la position de raccordement, par l'intermédiaire d'au moins une articulation (22a) qui est réalisée d'un seul tenant avec ce tronçon, et occupe une position encaissée dans la face inférieure, l'axe d'au moins une articulation étant alors, de préférence, approximativement perpendiculaire à la face inférieure de la plaque de cuisson (1b).

4. Plaque de cuisson électrique selon la revendication 3, caractérisée par le fait que l'axe d'au moins une articulation formée par un coude du tronçon de raccordement (19a), muni d'une section réduite, est approximativement parallèle à la face inférieure de la plaque de cuisson, et approximativement perpendiculaire au plan axial associé de ladite plaque de cuisson (1a).

5. Plaque de cuisson électrique selon l'une des revendications précédentes, caractérisée par le fait que le tronçon de raccordement considéré (19b) est appliqué sur la face inférieure de la plaque de cuisson par l'intermédiaire d'un ressort (71), en direction de la position de raccordement, contre une butée (72) qui le retient dans la position de transport et de montage, est préférentiellement prévue sur le capot (9b), et est formée par la face interne d'un rebord annulaire (10b) du capot (9b).

6. Plaque de cuisson électrique selon la revendication 5, caractérisée par le fait que le ressort (71) forme l'articulation, et l'articulation est notamment formée par une partie du tronçon de raccordement (19b) qui est cintrée en forme de spire hélicoïdale.

7. Plaque de cuisson électrique selon l'une des revendications précédentes, caractérisée par le fait que le tronçon de raccordement (19k) présente, au voisinage de la pièce d'isolation, une zone du type articulation destinée à la flexion et formée par deux diminutions de section (52), situées de part et d'autre d'un coude, de telle sorte que les tronçons de raccordement puissent être transférés au moins à une position perpendiculaire à la plaque de cuisson.

8. Plaque de cuisson électrique selon l'une des revendications précédentes, caractérisée par le fait qu'un logement encaissé (27) est prévu, pour une partie du tronçon de raccordement (19) intercalée entre la pièce d'isolation (20) et le pourtour extérieur du corps (2) de la plaque de cuisson, dans la face inférieure d'au moins l'une des pièces constitutives matérialisées par une collerette marginale externe (5), par le capot (9) et par la pièce d'isolation (20) s'étendant approximativement jusqu'à la face inférieure dudit capot (9).

9. Plaque de cuisson électrique selon l'une des revendications précédentes, caractérisée par une pièce de raccordement (31) qui est commune à tous les tronçons de raccordement (19b) prévus sur la pièce d'isolation (20), et qui présente des organes de raccordement-distincts (33) agencés en juxtaposition sur un corps isolant (32) et auxquels sont associés, en particulier au voisinage de leurs extrémités situées à l'avant dans une direction de raccordement (flèche 48), des moyens d'enfilement et de guidage destinés aux tronçons de raccordement (19b), au moins l'une des deux pièces constitutives, matérialisées par les organes de raccordement (33i) et par le corps isolant (32i), formant des douilles d'enfichage pour les tronçons de raccordement (19i) et présentant, au voisinage de l'extrémité d'au moins une douille d'enfichage qui est antérieure dans la direction de raccordement, une configuration de section qui forme le moyen d'enfilement et de guidage.

10. Plaque de cuisson électrique selon la revendication 9, caractérisée par le fait que, en vue de former les moyens d'enfilement et de guidage, l'extrémité antérieure d'au moins un orifice (36r) d'une douille d'enfichage présente un évasement infundibuliforme et est formée par l'organe de raccordement (33r) respectivement tubulaire ou configuré en un fourreau fendu longitudinalement; ou au moins un orifice (36t) d'une douille d'enfichage revêt la forme d'un trou oblong perpendiculairement au plan commun des tronçons de raccordement; ou bien il est prévu, devant au moins un orifice (36i) d'une douille d'enfichage, au moins une surface de guidage et d'orientation (40, 41, 42) pour l'extrémité de raccordement du tronçon de raccordement (19i), qui est sensiblement parallèle à la direction de l'enfichage (48) et est plus large que la largeur de l'orifice (36i) de la douille d'enfichage, surfaces parmi lesquelles, de préférence, une surface d'orientation (40) est prévue à peu près parallèlement au plan commun des tronçons de raccordement (19i), à l'opposé de la face inférieure de la plaque de cuisson, et une surface d'orientation (41) occupe une position transfersale par rapport au plan commun des tronçons de raccordement (19i), de façon que deux surfaces d'orientation (40, 41) décrivant mutuellement un angle se rattachent l'une à l'autre.

11. Plaque de cuisson électrique selon la revendication 9 ou 10, caractérisée par le fait qu'au moins une surface d'orientation (40, 41, 42) est formée par l'organe de raccordement (33i) notamment réalisé, à l'extrémité antérieure, en forme de barrette aplatie, en forme de cornière ou muni d'une languette plate enfichable, ou au moins une surface d'orientation (40n) est formée par le corps isolant (32n), en particulier par une surface en décrochement s'étendant, d'un trait, au-dessus de tous les organes de raccordement (33n).

12. Plaque de cuisson électrique selon l'une des revendications 9 à 11, caractérisée par le fait que le corps isolant (32, 32i, 32m) de la pièce de raccordement forme au moins un organe d'alignement,tel qu'un organe encliquetable (50), une butée (50m) de profondeur d'enfichage, un profil d'enfichage (56y), qui vient en prise avec la plaque de cuisson (1b, 1y) directement au voisinage de la face inférieure, et est de préférence formé par des protubérances saillantes destinées à pénétrer dans des renfoncements (51) ménagés à la face inférieure du capot (9i) et prévus de part et d'autre des tronçons de raccordement (19i), respectivement par une butée (50m) en vue du contact avec le pourtour extérieur de la collerette marginale externe du corps de la plaque de cuisson, le corps isolant (32m) prenant appui, dans la position de butée, contre la face inférieure de la collerette marginale.

13. Plaque de cuisson électrique selon l'une des revendications 9 à 12, caractérisée par le fait que la pièce de raccordement présente un corps d'en- fichage (56y) qui est sensiblement parallèle aux tronçons de raccordement (19y) et est associé à une fiche complémentaire (30) de la plaque de cuisson (1y), le corps d'enfichage (56y) étant notamment formé par un profil en tôle portant le corps isolant (32y), la fiche complémentaire (30) étant respectivement formée par une languette d'enfichage fixée au capot (9y) et située au-dessus des tronçons de raccordement (19y).

14. Plaque de cuisson électrique selon l'une des revendications 9 à 13, caractérisée par un organe de centrage (60) du tronçon de raccordement (19y), qui vient en prise à proximité de l'extrémité de raccordement et est disposé, sur la plaque de cuisson (1y), avec faculté de mouvement d'une position de centrage à une position de connexion décaleée de la trajectoire d'enfichage de la pièce de raccordement (31y), l'organe de centrage (60) pouvant être de préférence entraîné par la pièce de raccordement (31y) à l'écart de la position de centrage, sensiblement dans la direction de l'enfi- chage, ou bien étant respectivement disposé sur le capot (9y), avec montage pivotant autour d'un axe sensiblement parallèle au plan commun des tronçons de raccordement (19y), et étant relié à une fiche complémentaire (30) de la plaque de cuisson par l'intermédiaire de zones d'articulation (63) destinées à la flexion.

15. Plaque de cuisson électrique selon la revendication 14, caractérisée par le fait que l'organe de centrage (60) comporte, pour les tronçons de raccordement (19y), des orifices de centrage (61) à bords ouverts au voisinage d'orifices de sortie (62) destinés aux tronçons de raccordement (19y), les orifices de sortie (62) étant notamment prévus sur l'arête, tournée à l'opposé de la zone d'articulation (63), de l'organe de centrage (60) en forme de plaque.

16. Plaque de cuisson électrique selon l'une des revendications 9 à 15, caractérisée par le fait que la pièce de raccordement (31 i) présente au moins un organe de positionnement (45) pour l'alignement, dans une position correcte, sur l'élément de préhension d'un dispositif de manipulation automatique, des creusures de positionnement étant de préférence prévues des deux côtés du corps isolant (32i).

17. Plaque de cuisson électrique selon l'une des revendications 9 à 16, caractérisée par le fait que les organes de raccordement (33i) consistent en de l'acier, et sont notamment formés par des cosses extrêmes de conducteurs en vue de la jonction avec les conducteurs (34i) de l'appareil.

18. Plaque de cuisson électrique selon l'une des revendications 9 à 17, caractérisée par le fait qu'au moins l'un des organes de raccordement (33m) est verrouilleé en position par écrasement par rapport au corps isolant (32m) qui présente, au voisinage de chaque organe de raccordement (33m), au moins un orifice de pénétration (53m) s'étendant transversalement par rapport audit organe, et destiné à un outil d'écrasement; par le fait que, de préférence, au moins l'un des organes de raccordement (33i) est réalisé en vue du soudage sans contact avec le tronçon de raccordement (19i), un orifice d'accès (49) étant prévu, dans le corps isolant (32i), au voisinage de la zone de soudage considérée; et par le fait que, en particulier, au moins l'un des organes de raccordement (33m) est réalisé en vue de là solidarisation par écrasement avec le tronçon de raccordement, respectivement avec le conducteur (34m) de l'appareil.

19. Plaque de cuisson électrique selon l'une des revendications 9 à 18, caractérisée par le fait qu'au moins l'un des organes de raccordement (33v) est réalisé en vue de la solidarisation emboîtée, notamment libérable, respectivement avec le tronçon de raccordement ou avec un broche (58) du conducteur (34v) de l'appareil; par le fait qu'au moins l'un des organes de raccordement (33t) présente, respectivement pour le tronçon de raccordement ou pour le conducteur (34t) de l'appareil, au moins une vis (57, 55t) de serrage de raccordement dont le filetage, en présence d'une section ovale de la douille de l'organe de raccordement (33t), pénètre dans les flancs de la section de ce dernier; par le fait qu'au moins un organe de raccordement (33i), faisant notamment saillie au-delà du corps isolant (32i) dans la direction de l'enfichage (flèche 48), s'étend approximativement jusqu'au coude (22i) du tronçon de raccordement (19i); ou par le fait que le corps isolant (32i) est de configuration longiligne dans le sens longitudinal des organes de raccordement (33i) s'étendant, à chaque fois, d'un seul tenant de manière ininterrompue, et est appliqué contre la face inférieure d'une collerette marginale du corps de la plaque de cuisson.

20. Plaque de cuisson électrique selon l'une des revendications 9 à 19, caractérisée par le fait que le corps isolant (32) se rattache au moins approximativement à la surface latérale externe, respectivement à la face inférieure de la pièce d'isolation (20b), et reçoit notamment les articulations associées (71) des tronçons de raccordement (19b); et par le fait que le corps isolant (32) et la pièce d'isolation (20b) consistent en un matériau céramique.

21. Plaque de cuisson électrique selon l'une des revendications précédentes, caractérisée par le fait que la pièce d'isolation (20) est consignée fermement à demeure entre le capot (9) et une face inférieure opposée du corps (2) de la plaque de cuisson, logeant des résistances chauffantes (7), et s'engage avec effet de centrage dans une ouverture (23) du type fenêtre, pratiquée dans le capot (9), la pièce d'isolation (20) étant de préférence en retrait par rapport à la face inférieure du capot (9) et empêchant, dans d'étroits orifices de passage (21), des mouvements des zones internes (18) des conducteurs de raccordement (17), raccordées aux résistances chauffantes (7).

22. Plaque de cuisson électrique selon l'une des revendications précédentes, caractérisée par le fait que la face inférieure de la plaque de cuisson (1), notamment du capot (9), est réalisée sous la forme d'une surface d'empilement située pour l'essentiel dans un plan, et substantiellement exempte de parties saillantes.

23. Plaque de cuisson électrique selon l'une des revendications précédentes, caractérisée par le fait que le capot (9) est fixé au corps (2) de la plaque de cuisson par au moins un organe de fixation, tel qu'un boulon (11), en retrait par rapport à sa face inférieure et prévu à l'extérieur d'un axe médian (6) de la plaque de cuisson (1), au voisinage d'une collerette marginale interne (70) du corps (2) de la plaque de cuisson; et par le fait que, lorsqu'elle est réalisée en tant que plaque de cuisson automatique, la plaque de cuisson présente de préférence, à la face inférieure, deux organes de fixation installés à distance l'un de l'autre, en particulier des vis creuses appropriée pour la fixation du capot et pour la fixation de la plaque de cuisson dans une auge de cuisson.

24. Dispositif d'installation d'une pièce de raccordement électrique (31i) sur des tronçons de raccordement (19i) d'une plaque de cuisson électrique selon l'une des revendications précédentes, caractérisé par la présence d'un élément de préhension qui imprime des mouvements à la pièce de raccordement (31i) dans trois directions de coordonnées (flèches 46, 47, 48), par rapport aux tronçons de raccordement (19i), pour mettre ces derniers successivement en prise avec des surfaces d'orientation (40, 41, 42); ou par le fait qu'un mécanisme de préhension et d'alignement des tronçons de raccordement (19) est prévu en tant qu'outil distinct.

25. Dispositif selon la revendication 24, caractérisé par le fait que le mécanisme de préhension et d'alignement comporte deux mâchoires de préhension dont au moins l'une présente une surface de préhension du type peigne, munie de découpes de centrage pour les tronçons de raccordement (19).

## Claims

1. Electric hotplate (1) with a hotplate body (2) defining an outer circumference on an engagement portion for a hob, a cover (9) on an underside and an insulator (20) in the vicinity of the cover (9) for the passage of heating resistor connecting leads (17), which on the underside suitable for stack support for the connection of appliance lines (34) form exposed, inherently rigid and substantially straight connecting portions (19), which in a transportation and assembly position do not project over the underside of the hotplate (1), characterized in that the connecting portions (19) are mounted so as to be transferable from the transportation and assembly position into at least one connection position, in which they project over the underside and the outer circumference of the hotplate body (2).

2. Electric hotplate according to claim 1, characterized in that in the transportation and fitting position, the connecting portions (19b) of leads (17b), in a view of the hotplate body (2b), extend at the most up to its outer circumference and in particular at the most up to the inner circumference of an outer flange (5b), the connecting portions (19b) being directed outwards in the connection position against the outer circumference area closest to the insulating member (20).

3. Electric hotplate according to claims 1 or 2, characterized in that by means of at least one joint (22a) countersunk in the underside and constructed in one piece with the connecting portion (19a), the latter can be transferred from the transportation and fitting position into the connection position and preferably the joint axis of at least one joint is approximately at right angles to the underside of hotplate (1b).

4. Electric hotplate according to claim 3, characterized in that the joint axis of at least one joint formed by a cross-sectionally reduced bending of the connection portion (19a) is located parallel to the underside of the hotplate and approximately at right angles to the associated axial plane of the hotplate (1a).

5. Electric hotplate according to one of the preceding claims, characterized in that the particular connecting portion (19b) is applied by means of a spring (71), in the direction of the connecting position, against a stop (72) on the underside of the hotplate keeping it in the transportation and fitting position and which is preferably provided on the cover (9b) and is formed by the inside of a circular edge (10b) of the cover (9b).

6. Electric hotplate according to claim 5, characterized in that the spring (71) forms the joint and the latter is in particular formed by a helically bent part of the connecting portion (19b).

7. Electric hotplate according to one of the preceding claims, characterized in that, adjacent to the insulating member, the connecting portion (19b) has a hinge-like desired bending point, which is formed by two cross-sectionally reduced portions (52) on either side of a bend, in such a way that the connecting portions can be transferred into a position at right angles to the hotplate.

8. Electric hotplate according to one of the preceding claims, characterized in that for a part of the connecting portion (19) located between the insulating member (20) and the outer circumference of the hotplate body (2), in the underside is provided at least one of the components formed by an outer flange edge (5), the cover (9) and the insulating member (20) extending approximately up to the underside of the cover (9) is provided a reception depression (27).

9. Electric hotplate according to one of the preceding claims, characterized by a common connecting piece (31) for all the connecting portions (19b) provided on the insulating member (20) and which has separate connecting members (33) juxtaposed on an insulating body (32) and with which are associated, particularly in the vicinity of their front ends in the connection direction (arrow 48), threading guide means for the connecting portions (19b) and at least one of the two components formed by the connecting members (33i) and the insulating body (32i) constitute sockets for the connecting portions (19i) and in the vicinity of the front end of at least one socket in the connection direction have a cross-sectional shape forming the threading guidance means.

10. Electric hotplate according to claim 9, characterized in that for forming the threading guidance means, the front end of at least one socket opening (36r) is widened in funnel-shaped manner and formed by the tubular or longitudinally slotted, sleevelike connecting member (33r) or at least one socket opening (36t) at right angles to the common plane of the connecting portions in elongated slot form or upstream of at least one socket opening (36i) is provided at least one guidance surface (40, 41, 42) for the connecting end of the connecting portion (19i) roughly parallel to the plugging direction (48) and which is wider than the width of the socket opening (36i) and whereof preferably one guide surface (40) is roughly parallel to the common plane of the connecting portions (19i) remote from the underside of the hotplate and one guide surface (41) is at right angles to the common plane of the connecting portions (19a), so that two guide surfaces (40, 41) at an angle to one another are connected together.

11. Electric hotplate according to claims 9 or 10, characterized in that at least one guide surface (40, 41, 42) is formed by the connecting member (33i) constructed on the front end in particular in flat rod, angular or flat plugging tongue-equipped manner, or at least one guide surface (40n) is formed by the insulating body (32n), particularly by a shoulder surface passing over all the connecting members (33n).

12. Electric hotplate according to one of the claims 9 to 11, characterized in that the insulating body (32, 32i, 32m) of the connecting piece forms at least one orienting member engaging directly in the vicinity of the underside on the hotplate (1 b, 1y), such as a locking member (50), a plugging depth stop (50m), a plugging profile (56y), etc., which is preferably formed by projecting studs for engaging in depressions (51) on either side of the connecting portions (19i) located in the underside of the cover (9i) or by a stop (50m) for engaging on the outer circumference of the outer flange edge of the hotplate body, the insulating member (32m) being supported in the stop position on the underside of the flange edge.

13. Electric hotplate according to one of the claims 9 to 12, characterized in that the connecting piece has a plug body (56y) associated with a mating plug (30) of hotplate (1y) and roughly parallel to the connecting portions (19y) and in particular the plug body (56y) is formed by a sheet metal profile carrying the insulating member (32y) or the mating plug (30) is formed by a plugging tongue fixed to the cover (9y) and positioned above the connecting portions (19y).

14. Electric hotplate according to one of the claims 9 to 13, characterized by a centering member (60) for the connecting portion (19y) engaging in the vicinity of the connecting end and arranged on the hotplate (1y) so as to be movable from a centering position into a connecting position displaced out of the plugging path of the connecting piece (31y) and preferably the centering member (60) can be driven by the connecting piece (31y) roughly in the plugging direction out of the centering position or is located on cover (9y) in pivotably mounted manner about an axis roughly parallel to the common plane of the connecting portions (19y) and is connected by means of desired bending articulation zones (63) to a mating plug (30) of the hotplate.

15. Electric hotplate according to claim 14, characterized in that the centering member (60) has centering openings (61) for the connecting portions (19y), which are edge-open in the vicinity of openings (62) for the connecting portions (19y), the openings (62) being in particular provided on the edge of the plate-like centering member remote from articulation zone (63).

16. Electric hotplate according to one of the claims 9 to 15, characterized in that the connecting piece (31i) has at least one positioning member (45) for the correct-positioned orientation on the gripper of a robot and preferably positioning depressions are provided on both sides of the insulating member (32i).

17. Electric hotplate according to one of the claims 9 to 16, characterized in that the connecting members (33i) are made from steel and are in particular constituted by multicore cable ends for connection to appliance lines (34i).

18. Electric hotplate according to one of the claims 9 to 17, characterized in that at least one of the connecting members (33m) is positionally secured with respect to insulator (32m) by squeezing and has in the vicinity of each connecting member (33m) at least one engagement opening (53) for a squeezing tool located at right angles thereto, that preferably at least one of the connecting members (33i) is constructed for contactless welding to the connecting portion (19i) and in the insulating member (32i) is provided an access opening (49) in the vicinity of the particular weld and that in particular at least one of the connecting members (33m) is constructed for crimped connection to the connecting portion or to the appliance line (34m).

19. Electric hotplate according to one of the claims 9 to 18, characterized in that at least one of the connecting members (33v) is constructed for detachable plug connection to the connection portion or a plug (58) of the appliance line (34v), that at least one of the connecting members (33t) for the connecting portion for the appliance line (34t) has at least one connecting clamping screw (57,55t), whose thread in the case of an oval bush cross-section of connecting member (33t) engages in its cross-sectional flanks, that at least one connecting member (33i), which in particular projects over the insulating member (32i) in the plugging direction (arrow 48), extends approximately up to the bend (22i) of the connecting portion (19i), or that the insulating member (32i) is elongated in the longitudinal direction of the one-part, through connecting members (33i) and engages on the underside of a flange edge of the hotplate body.

20. Electric hotplate according to one of the claims 9 to 19, characterized in that the insulating member (32) is connected at least approximately to the outer lateral face or underside of the insulating piece (20b) and in particular receives the associated joint (71) of the connecting portions (19b) and that the insulating member (32) and the insulating piece (20b) are made from a ceramic material.

21. Electric hotplate according to one of the preceding claims, characterized in that the insulating piece (20) is positionally secured between the cover (9) and a facing underside of the hotplate body (2) receiving heating resistors (7) and engages in centered manner in a window- like opening (23) in cover (9) and preferably the insulating piece (20) is set back with respect to the underside of cover (9) and in narrow passage openings (21) secures the leads against movements of their inner portions (18) connected to the heating resistor (7).

22. Electric hotplate according to one of the preceding claims, characterized in that the underside of the hotplate (1), particularly the cover (9), is constructed as a stacking surface essentially located in one plane and which is substantially free from projecting parts.

23. Electric hotplate according to one of the preceding claims, characterized in that the cover (9) is fixed to the hotplate body (2) by a fixing member, such as a screw bolt (11) set back with respect to its underside, located outside a central axis (6) of hotplate (1) in the vicinity of an inner flange edge (70) of hotplate body (2) and that preferably, when constructed as an automatic hotplate, the hotplate is provided on its underside with two spaced fixing members, particularly hollow screws, suitable for fixing the cover and the hotplate in a hob.

24. Apparatus for fitting an electric connecting piece (31i) to connecting portions (19i) of an electric hotplate according to one of the preceding claims, characterized in that a gripper is provided, which moves the connecting piece (31 i) in three coordinate directions (arrows 46, 47, 48) with respect to the connecting portions (19i), in order to successively engage same with guide surfaces (40, 41, 42) or, as a separate tool, is provided a gripping and orienting device for the connecting portions (19).

25. Apparatus according to claim 24, characterized in that the gripping and orienting device has two gripping jaws, whereof at least one has a comb-like gripping surface with centering cutouts for the connecting portions (19).
